# EUROPÄISCHE PATENTSCHRIFT

(11) **EP 3 795 787 B1**
(45) Veröffentlichungstag und Bekanntmachung des Hinweises auf die Patenterteilung: **20.03.2024**
(21) Anmeldenummer: 19198508.4
(22) Anmeldetag: 20.09.2019
(51) Int. Cl.: E05B 83/36, E05B 81/14, E05B 81/68, E05F 15/655, E05B 85/24, E05B 83/40

(54) **ZWEIFLÜGELIGE FAHRZEUGTÜRVORRICHTUNG MIT VORVERRIEGELUNG EINES VOREILENDEN TÜRFLÜGELS**
TWO-WING VEHICLE DOOR DEVICE WITH PRELOCKING OF A LEADING DOOR LEAF
DISPOSITIF DE PORTE DE VÉHICULE À DOUBLE BATTANT POURVU DE PRÉ-VERROUILLAGE D'UN BATTANT DE PORTE PLACÉ AVANT

(43) Veröffentlichungstag der Anmeldung: 24.03.2021
(73) Patentinhaber: Knorr-Bremse Gesellschaft mit beschränkter Haftung, 2340 Mödling (AT)
(72) Erfinder: Ernst, Michael, 3331 Hilm (AT)
(74) Vertreter: Wiedemann, Markus

(56) Entgegenhaltungen:
- EP-A2- 1 254 820
- EP-A2- 1 953 317
- WO-A1-2008/056620
- US-B2- 6 708 449

## Beschreibung

Die Erfindung betrifft eine zweiflügelige Fahrzeugtürvorrichtung gemäß Anspruch 1.

Die Erfindung betrifft auch ein Fahrzeug, insbesondere ein Schienenfahrzeug mit wenigstens einer solchen zweiflügeligen Fahrzeugtürvorrichtung gemäß Anspruch 18.

Bei einer in **Fig. 1** gezeigten zweiflügeligen Fahrzeugtürvorrichtung 100 mit einem ersten Türflügel 5a und einem zweiten Türflügel 5b, sind die beiden Türflügel 5a, 5b über eine Antriebseinrichtung 9, die einen Motor 1, einen Spindelmutter-Spindeltrieb aus Spindel 2 und Spindelmutter 3 beinhaltet, miteinander mechanisch gekoppelt. Dann ist der Schließvorgang der beiden Türflügel 5a, 5b synchron gesteuert, weil die beiden Türflügel 5a, 5b durch die Antriebseinrichtung miteinander mechanisch gekoppelt sind, so dass bei einer geeigneten Ausführung der mechanischen Kopplung beide Türflügel 5a, 5b ihre jeweilige Schließstellung auch synchron erreichen.

Die Schließstellung der beiden Türflügel 5a, 5b wird dabei durch die Lage selbst, wie auch durch eine definierte Stauchung von an sich gegenüber liegenden Türrändern 7a, 7b der Türflügel 5a, 5b angeordneten Dichtungen 6a, 6b definiert, einer ersten Dichtung 6a und einer zweiter Dichtung 6b. Diese Dichtungen 6a, 6b, welche in **Fig. 1** vereinfacht als Federn dargestellt sind, treten erst kurz vor Erreichen der Schließstellungen der beiden Türen 5a, 5b in Kontakt miteinander. Dabei wirkt die Verformungskraft der ersten Dichtung 6a des ersten Türflügels 5a zugleich auch auf die zweite Dichtung 6b des zweiten Türflügels 5b im Sinne des Prinzips "actio = reactio", so dass jeder Türflügel 5a, 5b angetrieben werden muss, um die Verformungskraft der eigenen Dichtung 5a aber auch der Dichtung 6b des jeweils anderen Türflügels 5a, 5b aufzubringen, wenn die beiden Türflügel 5a, 5b in die Schließstellung gebracht werden. In der Regel wird die Schließkraft bzw. das Schließmoment M über den gemeinsamen Motor 1 aufgebracht. Im Beispiel von **Fig. 1** wird das Drehmoment bzw. das Schließmoment M des Motors 1 über den Mutter-Spindeltrieb in eine lineare Schließkraft umgesetzt, welche dann von der ersten Spindel-Mutter 3a und der zweiten Spindel-Mutter 3b über Verbindungselemente 4a, 4b, einem ersten Verbindungselement 4a und einem zweiten Verbindungselement 4b auf den betreffenden Türflügel 5a, 5b übertragen wird.

Liegt hingehen eine Fahrzeugtürvorrichtung 200 mit einer ersten Antriebseinrichtung 9a für den ersten Türflügel 5a und einer zweiten Antriebseinrichtung 9b für den zweiten Türflügel 5b vor, ohne dass die beiden Antriebseinrichtungen 9a, 9b oder die Türflügel 5a, 5b eine mechanische Kopplung aufweisen, wie sie den Ausgangspunkt der Erfindung bildet und beispielhaft in **Fig. 2** gezeigt ist, muss die Verformungskraft der beiden Dichtungen 6a, 6b von beiden Antriebseinrichtungen 9a, 9b in jeweils gleicher Größe von einem eine erste Spindel 2a treibenden ersten Motor 1a wie auch von einem eine zweite Spindel 2b treibenden zweiten Motor 1b aufgebracht werden. Bei den Motoren 1a, 1b handelt es sich beispielsweise jeweils um einen Rotationsmotor, welcher dann ebenfalls über je einen Mutter-Spindeltrieb aus Spindel 2a, 2b und zugeordneter Spindelmutter 3a, 3b und mechanische Verbindungselemente 4a, 4b jeweils einen Türflügel 5a, 5b treibt. Alternativ könnten die Türflügel 5a, 5b auch direkt, d.h. ohne Mutter-Spindeltrieb jeweils durch Linearmotoren linear angetrieben werden.

Um die Türflügel 5a, 5b der Fahrzeugtürvorrichtung 200 gesichert in ihrer jeweiligen Schließstellung zu halten, wird eine gemeinsame Verriegelungseinrichtung 8 beispielsweise für beide Türflügel 5a, 5b eingesetzt. Diese ebenfalls von der Steuerung 10 gesteuerte Verriegelungseinrichtung 8 kann die beiden Türflügel 5a, 5b aber nur dann zuverlässig verriegeln, wenn sich beiden Türflügel 5a, 5b jeweils in ihrer Schließstellung befinden.

Weiterhin kann eine Signaleinrichtung vorgesehen sein, welche ausgebildet ist, dass sie erst dann ein Türflügel-Verriegelungssignal zum Signalisieren einer erfolgreichen vollständigen Verriegelung beider Türflügel 5a und 5b in ihrer jeweiligen Schließstellung erzeugt, wenn sich der erste Türflügel 5a in seiner ersten Schließstellung befindet und verriegelt ist und wenn sich der zweite Türflügel 5b in seiner zweiten Schließstellung befindet und verriegelt ist, und ansonsten kein Türflügel-Verriegelungssignal erzeugt.

Ein Erzeugen oder Nicht-Erzeugen des Türflügel-Verriegelungssignals kann als Konsequenz nach sich ziehen, dass erst nach einer Erzeugung oder einem Vorliegen des Türflügel-Verriegelungssignals einem Fahrzeug, insbesondere einem für eine Personenbeförderung vorgesehenen Schienenfahrzeug, (z.B. automatisch) gestattet wird, ausgehend von einem Halt, Stopp oder Stillstand des Fahrzeugs, insbesondere des Schienenfahrzeugs, ein Anfahren oder eine Weiterfahrt anzutreten, während bei einem Nicht-Vorliegen des Türflügel-Verriegelungssignals die Anfahrt oder Weiterfahrt des Fahrzeugs, insbesondere des Schienenfahrzeugs (z.B. automatisch) nicht gestattet oder verhindert wird. Dadurch wird vermieden, dass das Fahrzeug bei nicht oder nicht zuverlässig verriegelten Türflügeln 5a, 5b eine Fahrt oder Weiterfahrt antritt, was vor allem im öffentlichen Personenverkehr sicherheitsrelevant ist.

Beispielsweise wird dann insbesondere bei einem für eine Personenbeförderung vorgesehenen und Haltestellen anfahrenden Fahrzeug, insbesondere bei einem für eine Personenbeförderung vorgesehenen und Haltestellen oder Bahnhöfe anfahrenden Schienenfahrzeug ausgehend von einem Halt, Stopp oder Stillstand des Fahrzeugs eine Anfahrt oder Weiterfahrt (automatisch) verhindert.

Eine gattungsgemäße zweiflügelige Fahrzeugtürvorrichtung ist aus EP 1 953 317 A2 bekannt. Dort umfasst die Fahrzeugtürvorrichtung einen unteren Türflügel und einen oberen Türflügel, welche voneinander mechanisch entkoppelt antreibbar sind. Dabei muss der untere Türflügel aber bereits vollständig verriegelt sein, bevor der obere Türflügel danach verriegelt werden kann. Damit ist keine gemeinsame Verriegelung der beiden Türflügel möglich. In EP 1 254 820 A2 offenbart eine zweiflügelige Fahrzeugtürvorrichtung, bei welcher die beiden Türflügel mechanisch gekoppelt angetrieben sind. Eine Pushback-Zone erlaubt eine Bewegung der Türen bis zu 57, 5mm, auch wenn sie sich bereits in ihrer jeweiligen Schließstellung befinden. Eine solche Bewegungsmöglichkeit der Türen ist jedoch ungünstig, weil Fahrgäste dann die Türen aus ihrer Verriegelungsposition schieben können und dann keine gemeinsame Verriegelung der beiden Türflügel mehr möglich ist. US 6 708 449 B2 offenbart eine zweiflügelige Fahrzeugtürvorrichtung, bei welcher die beiden Türflügel mechanisch gekoppelt angetrieben sind. Eine zentrale Verriegelungsvorrichtung erlaubt eine Bewegung der Türen mit einer Kraft kleiner als 80 N.

Aufgabe dieser Erfindung ist es, eine zweiflügelige Fahrzeugtürvorrichtung derart weiterzubilden, dass sie eine höhere Sicherheit aufweist. Ebenso soll ein Fahrzeug mit einer solchen zweiflügeligen Fahrzeugtürvorrichtung zur Verfügung gestellt werden.

Diese Aufgabe wird erfindungsgemäß durch die Merkmale der Ansprüche 1 und 18 gelöst.

### Offenbarung der Erfindung

In Bezug auf die Ausführung einer zweiflügeligen Fahrzeugtürvorrichtung von **Fig. 2** mit gemeinsamer Verriegelung der beiden Türflügel wurde erkannt, dass wenn es durch eine Steuerung 10 der beiden Motoren 1a, 1b nicht gelingt, die beiden Türflügel 5a, 5b synchron in die Schließstellung zu bringen, dann auf den sich bereits in der Schließstellung befindlichen Türflügel 5a oder 5b eine Kraft ausgeübt werden müsste, damit dieser nicht von dem sich noch nicht in seiner Schließstellung befindlichen, aber in seine Schließstellung bewegenden anderen Türflügel 5b oder 5a infolge des eintretenden Kontakts der beiden Dichtungen 6a, 6b aus der bereits erreichten Schließstellung geschoben wird.

Infolgedessen, wenn bei einer asynchronen Schließbewegung während des Schließvorgangs der beiden Türen 5a, 5b ein sich bereits in der Schließstellung befindlicher Türflügel z.B. der erste Türflügel 5a durch den Kontakt der ersten Dichtung 6a mit der zweiten Dichtung 6b des zweiten Türflügels 5b, welcher noch nicht seine Schließstellung erreicht hat, aus seiner Schließstellung gedrängt wird, dann kann die gemeinsame Verriegelungseinrichtung 8 die beiden Türflügel 5a, 5b nicht oder nicht vollständig verriegeln.

Folglich kann dann auch das oben beschriebene Türflügel-Verriegelungssignal nicht erzeugt werden.

Die Erfindung schlägt eine zweiflügelige Fahrzeugtürvorrichtung vor, umfassend wenigstens Folgendes:
a) Einen ersten Türflügel, welcher durch eine erste Antriebseinrichtung zwischen einer ersten Offenstellung und einer ersten Schließstellung jeweils als Endstellung sowie in beliebige Zwischenstellungen zwischen der ersten Offenstellung und der ersten Schließstellung bewegbar ist,
b) einen zweiten Türflügel, welcher durch eine zweite Antriebseinrichtung zwischen einer zweiten Offenstellung und einer zweiten Schließstellung jeweils als Endstellung sowie in beliebige Zwischenstellungen zwischen der zweiten Offenstellung und der zweiten Schließstellung bewegbar ist, wobei
c) eine erste Bewegung des ersten Türflügels zwischen der ersten Offenstellung und der ersten Schließstellung in Bezug zu einer zweiten Bewegung des zweiten Türflügels zwischen der zweiten Offenstellung und der zweiten Schließstellung ohne mechanische Kopplung zwischen dem ersten Türflügel und dem zweiten Türflügel erfolgt, und wobei
d) der erste Türflügel eine erste elastische Dichtung und/oder der zweite Türflügel eine zweite elastische Dichtung derart (trägt) tragen, dass sich die erste Dichtung und der zweite Türflügel oder die zweite Dichtung und der erste Türflügel oder die erste Dichtung und die zweite Dichtung kraftübertragend kontaktieren, wenn sich der erste Türflügel in der ersten Schließstellung und der zweite Türflügel in der zweiten Schließstellung befinden, oder wenn sich der erste Türflügel bereits in der ersten Schließstellung befindet und der zweite Türflügel kurz vor dem Einnehmen der zweiten Schließstellung steht, oder wenn sich der zweite Türflügel bereits in der zweiten Schließstellung befindet und der erste Türflügel kurz vor dem Einnehmen der ersten Schließstellung steht, wobei
e) eine gemeinsame Verriegelungseinrichtung vorgesehen ist, welche sowohl den ersten Türflügel in der ersten Schließstellung verriegelt, wenn dieser sich in der ersten Schließstellung befindet, als auch den zweiten Türflügel in der zweiten Schließstellung verriegelt, wenn dieser sich in der zweiten Schließstellung befindet, wobei
f) eine derart ausgebildete Vorverriegelung vorgesehen ist, dass sie von dem ersten Türflügel und dem zweiten Türflügel den ersten Türflügel, welcher zuerst die erste Schließstellung erreicht hat, bevor der zweite Türflügel die zweite Schließstellung erreicht hat, wenigstens solange in der ersten Schließstellung hält, bis auch der zweite Türflügel die zweite Schließstellung erreicht hat, und dass die Verriegelungseinrichtung weiterhin ausgebildet ist, dass sie erst dann den ersten Türflügel und den zweiten Türflügel verriegelt oder verriegeln kann.

Die Vorverriegelung ist daher ausgebildet, dass sie den ersten Türflügel der beiden Türflügel in seiner ersten Schließstellung hält, welcher zuerst seine erste Schließstellung erreicht hat, während sich der zweite Türflügel zwar in Richtung auf seine zweite Schließstellung zubewegt, aber diese noch nicht erreicht hat.

Unter einem Fahrzeug soll hier jegliche Art von Fahrzeugen verstanden werden, also spurgebundene Fahrzeuge (Schienenfahrzeuge) und auch nicht spurgebundene Fahrzeuge, Fahrzeuge mit Antriebsmaschine und gezogene Fahrzeuge ohne Antriebsmaschine wie Anhänger oder gezogene Wagen in Schienenfahrzeugverbänden.

Gemeinsame Verriegelungseinrichtung für den ersten Türflügel und en zweiten Türflügel bedeutet, dass für eine Verriegelung des ersten Türflügels in der ersten Schließposition und des zweiten Türflügels in der zweiten Schließposition lediglich eine einzige Mechanik oder lediglich ein einziger Mechanismus betätigt wird und nicht etwa zwei getrennte, den Türflügels jeweils zugeordnete Mechaniken oder Mechanismen.

Eine (reine) Schiebetüre ist bekanntermaßen lediglich in einer oder entlang einer Verschieberichtung zwischen der Schließstellung und der Öffnungsstellung verschiebbar gelagert, während eine Schwenkschiebetür ausgehend von der Schließstellung in einer Schwenkrichtung zunächst verschwenkt und dann in einer Verschieberichtung verschoben wird, bis die Öffnungsstellung erreicht ist. Umgekehrt wird eine Schwenkschiebetüre ausgehend von der Öffnungsstellung zunächst entlang der Verschieberichtung verschoben und dann in einer Schwenkrichtung verschwenkt, um die Schließstellung einzunehmen. Eine Schwenkschiebetüre führt daher eine kombinierte Schwenk- und Verschiebebewegung aus. Im Sinne der Erfindung können daher der erste Türflügel und der zweite Türflügel jeweils ein reiner Schiebetürflügel sein, der eine reine Verschiebebewegung ausführt, oder jeweils ein kombinierter Schwenkschiebetürflügel sein, der eine kombinierte Schwenk- und Verschiebebewegung ausführt.

Die vorzugsweise elektrisch betätigte gemeinsame Verriegelungseinrichtung ver- und/oder entriegelt die Türflügel wenigstens in der Schließstellung, insbesondere wird elektrisch entriegelt und bevorzugt alleine durch die Bewegung der beiden Türflügel werden diese mittels der Verriegelungseinrichtung verriegelt.

Die erfindungsgemäße Vorverriegelung des sich bereits in Schließstellung befindlichen ersten Türflügels bzw. das Halten des ersten Türflügels in seiner Schließstellung während der zweite Türflügel seine zweite Schließstellung noch nicht erreicht hat, verhindert die eingangs beschriebene kritische Situation, in welcher der bereits in der Schließstellung befindliche erste Türflügel von dem sich noch nicht in der Schließstellung befindlichen, aber in seine zweite Schließstellung bewegenden zweiten Türflügel infolge des eintretenden Kontakts der zugeordneten Dichtungen aus der bereits erreichten Schließstellung geschoben wird. Denn die Vorverriegelung des ersten Türflügels bewirkt eine Fixierung des ersten Türflügels in seiner ersten Schließstellung und verhindert dies.

Die Vorverriegelung kann in die Verriegelungseinrichtung integriert oder auch als Stand-Alone-System ausgebildet sein.

In den Unteransprüchen sind vorteilhafte Weiterbildungen der in Anspruch 1 angegebenen Erfindung möglich.

Bevorzugt wird der erste Türflügel von einer ersten Antriebseinrichtung und der zweite Türflügel von einer zweiten Antriebseinrichtung angetrieben, wobei die erste Antriebseinrichtung separat von der zweiten Antriebseinrichtung ausgebildet ist. Jedoch kann eine gemeinsame Steuerung für die erste Antriebseinrichtung und die zweite Antriebseinrichtung vorgesehen sein, etwa, um möglichst synchron durch den ersten Türflügel die erste Schließstellung und durch den zweiten Türflügel die zweite Schließstellung einzunehmen.

Gemäß einer Weiterbildung kann eine erste Türführung vorgesehen sein, welche den ersten Türflügel relativ zu einer Türöffnung in einem Türrahmen bewegt, sowie eine zweite Türführung, welche den zweiten Türflügel relativ zur Türöffnung in dem Türrahmen bewegt.

Die erste Türführung, die zweite Türführung, die erste Antriebseinrichtung und die zweite Antriebseinrichtung können beispielsweise an einem Wagenkasten oder an einer Karosserie des Fahrzeugs angeordnet sein, welche die durch die Türflügel verschließ- und freigebbare Türöffnung in einem Türportal aufweist.

Gemäß einer weiteren Maßnahme kann der erste Türflügel ein erster in einer Verschieberichtung verschiebbarer Schiebetürflügel und der zweite Türflügel ein zweiter in der Verschieberichtung verschiebbarer Schiebetürflügel sein. Alternativ kann der erste Türflügel ein erster in einer Schwenkrichtung schwenkbarer und in einer Verschieberichtung verschiebbarer Schwenkschiebetürflügel und der zweite Türflügel ein zweiter in einer Schwenkrichtung schwenkbarer und in einer Verschieberichtung verschiebbarer Schwenkschiebetürflügel sein.

Vorzugsweise ist die Verriegelungseinrichtung derart ausgebildet, dass die Verriegelung des ersten Türflügels in der ersten Schließstellung und die Verriegelung des zweiten Türflügels in der zweiten Schließstellung alleine durch eine Bewegung des ersten Türflügels in die erste Schließstellung und des zweiten Türflügels in die zweite Schließstellung zustande kommt. Für eine Entriegelung des ersten Türflügels und des zweiten Türflügels kann hingegen ein beispielsweise elektrisch und/oder pneumatisch betätigter Aktuator vorgesehen sein, der erst betätigt werden muss, bevor der erste Türflügel und der zweite Türflügel entriegelt und dann durch Fremdkraft, insbesondere durch die erste und zweite Antriebseinrichtung bewegt werden können.

In besonders zu bevorzugender Weise ist die Vorverriegelung in die Verriegelungseinrichtung integriert oder bildet einen Bestandteil von dieser.

Dabei kann die Verriegelungseinrichtung ausgebildet sein, dass das Halten des ersten Türflügels, welcher von dem ersten Türflügel und dem zweiten Türflügel zuerst seine erste Schließstellung erreicht hat, in seiner ersten Schließstellung alleine durch eine Bewegung dieses ersten Türflügels in seine Schließstellung zustande kommt.

Dies kann beispielsweise dadurch realisiert sein, dass die Verriegelungseinrichtung eine mit einer ersten drehbar gelagerten Drehfalle und mit einer zweiten drehbar gelagerten Drehfalle zusammenwirkende und drehbar gelagerte Verriegelungsklinke umfasst, wobei
a) die erste Drehfalle durch erste Drehfallen-Federmittel in eine erste Drehrichtung und die zweite Drehfalle durch zweite Drehfallen-Federmittel in eine zweite Drehrichtung vorgespannt ist, und
b) die Verriegelungsklinke durch Verriegelungsklinken-Federmittel in eine dritte Drehrichtung vorgespannt ist, und
c) die erste Drehfalle ein erstes Drehfallen-Formschlusselement und ein erstes Drehfallen-Verriegelungselement und die zweite Drehfalle ein zweites Formschluss-Drehfallenelement und ein zweites Drehfallen-Verriegelungselement aufweist, und
d) der erste Türflügel mit einem ersten Türflügel-Formschlusselement und der zweite Türflügel mit einem zweiten Türflügel-Formschlusselement verbunden ist, und
e) die Verriegelungsklinke ein erstes Verriegelungsklinken-Verriegelungselement und ein zweites Verriegelungsklinken-Verriegelungselement aufweist, wobei
f) das erste Verriegelungsklinken-Verriegelungselement mit dem ersten Drehfallen-Verriegelungselement und das zweite Verriegelungsklinken-Verriegelungselement mit dem zweiten Drehfallen-Verriegelungselement zusammenwirkt, und
g) das erste Türflügel-Formschlusselement mit dem ersten Drehfallen-Formschlusselement und das zweite Türflügel-Formschlusselement mit dem zweiten Drehfallen-Formschlusselement zusammenwirkt.

In einer Ausgangslage, d.h. wenn die beiden Türflügel sich jeweils in einer von der jeweiligen Schließstellung abweichen Stellung befinden, z.B. in der der jeweiligen Öffnungsstellung oder in einer Zwischenstellung, ist vorzugsweise ein lichter Spalt zwischen dem zweiten Drehfallen-Verriegelungselement der zweiten Drehfalle und dem zweiten Verriegelungsklinken-Verriegelungselement vorhanden. Mithin befinden sich dann die zweite Drehfalle und die Verriegelungsklinke außer Kontakt.

Ausgehend von dieser Ausgangslage können die erste Drehfalle, die zweite Drehfalle sowie die Verriegelungsklinke weiterhin derart ausgeführt ausgebildet und drehbar gelagert sein, dass
a) wenn von dem ersten Türflügel und dem zweiten Türflügel der erste Türflügel den einen Türflügel bildet, welcher von dem ersten Türflügel und dem zweiten Türflügel zuerst seine Schließstellung erreicht hat, und
b) wenn der erste Türflügel sich in die erste Schließstellung bewegt, das erste Türflügel-Formschlusselement mit dem ersten Drehfallen-Formschlusselement in Kontakt tritt und dadurch die erste Drehfalle gegen die Wirkung der ersten Drehfallen-Federmittel entgegen der ersten Drehrichtung verdreht wird und dadurch in Kontakt mit der Verriegelungsklinke tritt, welche dann gegen die Wirkung der Verriegelungsklinken-Federmittel entgegen der dritten Drehrichtung verschwenkt wird, wodurch zum einen das erste Drehfallen-Formschlusselement mit dem ersten Türflügel-Formschlusselement in formschlüssigen Eingriff und zum andern die Verriegelungsklinke außer Kontakt mit der ersten Drehfalle gerät und dann infolge der Wirkung der Verriegelungsklinken-Federmittel in der dritten Drehrichtung in eine Vorverriegelt-Stellung geschwenkt wird, in welcher sich das erste Drehfallen-Verriegelungselement an dem ersten Verriegelungsklinken-Verriegelungselement abstützt und wenigstens die Verriegelungsklinken-Federmittel und die ersten Drehfallen-Federmittel die Verriegelungsklinke gegen die erste Drehfalle vorspannen, wodurch der erste Türflügel durch die Abstützung des ersten Drehfallen-Verriegelungselements an dem ersten Verriegelungsklinken-Verriegelungselement in der ersten Schließstellung gehalten aber noch kein formschlüssiger Eingriff zwischen dem ersten Drehfallen-Verriegelungselement und dem ersten Verriegelungsklinken-Verriegelungselement ausgebildet wird,
c) und wenn sich dann der zweite Türflügel in die zweite Schließstellung bewegt, das zweite Türflügel-Formschlusselement mit dem zweiten Drehfallen-Formschlusselement in Kontakt tritt und dadurch die zweite Drehfalle gegen die Wirkung der zweiten Drehfallen-Federmittel entgegen der zweiten Drehrichtung verdreht wird, wodurch zum einen das zweite Drehfallen-Formschlusselement mit dem zweiten Türflügel-Formschlusselement in formschlüssigen Eingriff gerät und zum andern die zweite Drehfalle mit der Verriegelungsklinke in Kontakt tritt und diese gegen die Wirkung der Verriegelungsklinken-Federmittel entgegen der dritten Drehrichtung derart verschwenkt, dass die Abstützung des ersten Drehfallen-Verriegelungselement an dem ersten Verriegelungsklinken-Verriegelungselement erhalten bleibt, aber die Verriegelungsklinke außer Kontakt mit der zweiten Drehfalle gerät und die Verriegelungsklinke dann infolge der Wirkung der Verriegelungsklinken-Federmittel in der dritten Drehrichtung in eine Verriegelt-Stellung geschwenkt wird, in welcher sowohl ein formschlüssiger Eingriff zwischen dem zweiten Verriegelungsklinken-Verriegelungselement und dem zweiten Drehfallen-Verriegelungselement als auch ein formschlüssiger Eingriff zwischen dem ersten Drehfallen-Formschlusselement und dem ersten Verriegelungsklinken-Verriegelungselement ausgebildet wird, wobei dann
d) in der Verriegelt-Stellung der Verriegelungsklinke der formschlüssige Eingriff zwischen dem ersten Drehfallen-Verriegelungselement und dem ersten Verriegelungsklinken-Verriegelungselement sowie zwischen dem zweiten Verriegelungsklinken-Verriegelungselement und dem zweiten Drehfallen-Verriegelungselement durch die Wirkung der ersten Drehfallen-Federmittel, der zweiten Drehfallen-Federmittel und der dritten Verriegelungsklinken-Federmittel gesichert wird.

Gemäß einer Weiterbildung dieser Maßnahme kann vorgesehen sein, dass
a) das erste Drehfallen-Formschlusselement durch eine erste Nut und das erste Türflügel-Formschlusselement durch eine erste Rolle gebildet wird, welche mit der ersten Nut in formschlüssigen Eingriff bringbar ist, und/oder dass
b) das zweite Drehfallen-Formschlusselement durch eine zweite Nut und das zweite Türflügel-Formschlusselement durch eine zweite Rolle gebildet wird, welche mit der zweiten Nut in formschlüssigen Eingriff bringbar ist, und/oder dass
c) das erste Drehfallen-Verriegelungselement durch einen ersten Vorsprung und das erste Verriegelungsklinken-Verriegelungselement durch eine erste Ausnehmung gebildet wird, welche mit dem ersten Vorsprung in formschlüssigen Eingriff bringbar ist, und/oder dass
d) das zweite Drehfallen-Verriegelungselement durch einen zweiten Vorsprung und das erste Verriegelungsklinken-Verriegelungselement durch eine zweite Ausnehmung gebildet wird, welche mit dem zweiten Vorsprung in formschlüssigen Eingriff bringbar ist.

Alternativ kann auch vorgesehen sein, dass
a) das erste Drehfallen-Formschlusselement durch eine erste Rolle und das erste Türflügel-Formschlusselement durch eine erste Nut gebildet wird, welche mit der ersten Rolle in formschlüssigen Eingriff bringbar ist, und/oder dass
b) das zweite Drehfallen-Formschlusselement durch eine zweite Rolle und das zweite Türflügel-Formschlusselement durch eine zweite Nut gebildet wird, welche mit der zweiten Rolle in formschlüssigen Eingriff bringbar ist, und/oder dass
c) das erste Drehfallen-Verriegelungselement durch eine erste Ausnehmung und das erste Verriegelungsklinken-Verriegelungselement durch einen ersten Vorsprung gebildet wird, welche mit der ersten Ausnehmung in formschlüssigen Eingriff bringbar ist, und/oder dass
d) das zweite Drehfallen-Verriegelungselement durch eine zweite Ausnehmung und das erste Verriegelungsklinken-Verriegelungselement durch einen zweiten Vorsprung gebildet wird, welcher mit der zweiten Ausnehmung in formschlüssigen Eingriff bringbar ist.

Gemäß einer Weiterbildung kann eine erste Sensoreinrichtung vorgesehen sein, welche ausgebildet ist, dass sie ein Türflügel-Verriegelungssignal erzeugt, wenn der erste Türflügel in der ersten Schließstellung und der zweite Türflügel in der zweiten Schließstellung verriegelt ist und ansonsten kein Türflügel-Verriegelungssignal erzeugt.

Gemäß einer Fortbildung kann die Verriegelungsklinke derart mit der ersten Sensoreinrichtung zusammenwirken, dass wenn die Verriegelungsklinke die Verriegelt-Stellung eingenommen hat, das Türflügel-Verriegelungssignal erzeugt wird.

Dabei kann die erste Sensoreinrichtung wenigstens einen mit der Verriegelungsklinke zusammenwirkenden Endlagenschalter umfassen, welcher das Türflügel-Verriegelungssignal erzeugt, wenn sich die Verriegelungsklinke in der Verriegelt-Stellung befindet.

Auch kann eine zweite Sensoreinrichtung vorgesehen sein, welche ausgebildet ist, dass sie erfassen kann, wenn sich der erste Türflügel in der ersten Schließstellung und wenn sich der zweite Türflügel in der zweiten Schließstellung befinden und dann ein Türflügel-Schließstellungssignal erzeugt und ansonsten kein Türflügel-Schließstellungssignal erzeugt.

In diesem Fall kann die Verriegelungseinrichtung ausgebildet sein, dass sie erst auf das Türflügel-Schließstellungssignal hin den ersten Türflügel in der ersten Schließstellung und den zweiten Türflügel in der zweiten Schließstellung verriegelt und dann ein Türflügel-Verriegelungssignal erzeugt und ansonsten kein Türflügel-Verriegelungssignal erzeugt.

Generell kann das Türflügel-Verriegelungssignal eine Anfahrt oder eine Weiterfahrt des Fahrzeugs gestattendes Signal darstellen. Mit anderen Worten wird beispielsweise durch eine Steuerung abgefragt, ob das Türflügel-Verriegelungssignal vorliegt oder nicht, wobei die Steuerung dann ausgebildet ist, dass sie eine Anfahrt oder eine Weiterfahrt des Fahrzeugs gestattendes Signal aussteuert, wenn das Türflügel-Verriegelungssignal vorliegt und kein eine Anfahrt oder eine Weiterfahrt des Fahrzeugs gestattendes Signal aussteuert, wenn kein solches Türflügel-Verriegelungssignal vorliegt. Damit wird eine Anfahrt oder eine Weiterfahrt des Fahrzeugs bei nicht oder nicht vollständig in ihren Schließstellungen verriegelten Türflügeln verhindert. Insbesondere kann das die Anfahrt oder die Weiterfahrt des Fahrzeugs gestattende Signal einen Einfluss auf die Bremsen und/oder den Antrieb des Fahrzeugs nehmen, ohne dass dieser Einfluss vom Fahrzeugführer des Fahrzeugs beeinflusst oder überschrieben werden kann.

Gemäß einer Weiterbildung kann ein Entriegelungs-Aktuator vorgesehen sein, welcher die Verriegelungsklinke derart in eine Drehung entgegen der dritten Drehrichtung versetzt, dass in der Verriegelt-Stellung der formschlüssige Eingriff jeweils zwischen dem ersten Drehfallen-Verriegelungselement und dem ersten Verriegelungsklinken-Verriegelungselement sowie zwischen dem zweiten Drehfallen-Verriegelungselement und dem zweiten Verriegelungsklinken-Verriegelungselement aufgehoben und dann die erste Drehfalle infolge der Wirkung der ersten Drehfallen-Federmittel in der ersten Drehrichtung in eine erste Freigabe-Stellung und die zweite Drehfalle infolge der Wirkung der zweiten Drehfallen-Federmittel in der zweiten Drehrichtung in eine zweite Freigabe-Stellung verschwenkt wird, wobei in der ersten Freigabe-Stellung der formschlüssige Eingriff zwischen dem ersten Drehfallen-Formschlusselement und dem ersten Türflügel-Formschlusselement und in der zweiten Freigabe-Stellung der formschlüssige Eingriff dem zweiten Drehfallen-Formschlusselement und dem zweiten Türflügel-Formschlusselement aufgehoben ist. Dann können der erste Türflügel und der zweite Türflügel durch Fremdkraft, insbesondere durch die erste und zweite Antriebseinrichtung in die erste und zweite Öffnungsstellung bewegt werden.

Die Erfindung betrifft auch ein Fahrzeug, insbesondere ein Schienenfahrzeug mit wenigstens einer oben beschriebenen zweiflügeligen Fahrzeugtürvorrichtung.

### Zeichnung

Nachstehend ist ein Ausführungsbeispiel der Erfindung in der Zeichnung dargestellt und in der nachfolgenden Beschreibung näher erläutert. In der Zeichnung zeigt
- Fig.1: eine schematische Seitenansicht einer zweiflügeligen Fahrzeugtürvorrichtung gemäß einer ersten Ausführungsform;
- Fig.2: eine schematische Seitenansicht einer zweiflügeligen Fahrzeugtürvorrichtung mit einem ersten Türflügel und einem zweiten Türflügels gemäß einer zweiten Ausführungsform, wie sie die Basis der Erfindung bildet, mit einer gemeinsamen Verriegelungseinrichtung zum Verriegeln des ersten Türflügels und des zweiten Türflügels in der jeweiligen Schließstellung;
- Fig.3: eine schematische Seitenansicht der Verriegelungseinrichtung von Fig. 2 in einem Zustand, in welcher der erste Türflügel in die erste Schließstellung und der zweite Türflügel in die zweite Schließstellung bewegt wird;
- Fig. 4: eine schematische Seitenansicht der Verriegelungseinrichtung von Fig. 2 in einem Zustand, in welcher der erste Türflügel die erste Schließstellung bereits erreicht hat, aber der zweite Türflügel noch in die zweite Schließstellung bewegt wird;
- Fig. 5: eine schematische Seitenansicht der Verriegelungseinrichtung von Fig. 2 in einem Zustand, in welcher der erste Türflügel in der ersten Schließstellung vorverriegelt ist, aber der zweite Türflügel noch in die zweite Schließstellung bewegt wird;
- Fig. 6: eine schematische Seitenansicht der Verriegelungseinrichtung von Fig. 2 in einem Zustand, in welcher der erste Türflügel in der ersten Schließstellung vorverriegelt ist und der zweite Türflügel die zweite Schließstellung erreicht hat;
- Fig. 7: eine schematische Seitenansicht der Verriegelungseinrichtung von Fig. 2 in einem Zustand, in welcher der erste Türflügel in der ersten Schließstellung und der zweite Türflügel in der zweiten Schließstellung verriegelt sind.

### Beschreibung des Ausführungsbeispiels

In **Fig. 2** ist eine schematische Seitenansicht einer zweiflügeligen Fahrzeugtürvorrichtung 200 beispielsweise eines Schienenfahrzeugs mit einem ersten Türflügel 5a und mit einem zweiten Türflügel 5b gemäß einer Ausführungsform dargestellt, wie sie die Basis der Erfindung bildet. Hier ist der erste Türflügel 5a beispielsweise ein erster in einer Verschieberichtung verschiebbarer Schiebetürflügel und der zweite Türflügel 5b ein zweiter in der Verschieberichtung verschiebbarer Schiebetürflügel. Folglich stellt die Fahrzeugtürvorrichtung 200 hier bevorzugt eine Fahrzeugschiebetürvorrichtung dar.

Die Türflügel 5a, 5b tragen an ihren zueinander weisenden Türrändern 7a, 7b, einem ersten Türrand 7a und einem zweiten Türrand 7b jeweils Dichtungen 6a, 6b, eine erste Dichtung 6a und eine zweiter Dichtung 6b. Diese Dichtungen 6a, 6b, welche in **Fig. 2** vereinfacht als Federn dargestellt sind, treten erst kurz vor Erreichen der einer ersten Schließstellung durch den ersten Türflügel 5a und einer zweiten Schließstellung durch den zweiten Türflügel 5b in Kontakt miteinander und üben durch die dadurch hervorgerufene Kompression der Dichtungen 6a, 6b gegeneinander Federkräfte aus.

Weiterhin sind eine hier nicht gezeigte erste Türführung vorgesehen, welche den ersten Türflügel 5a relativ zu einer Türöffnung in einem Türrahmen führt, sowie eine hier ebenfalls nicht gezeigte zweite Türführung, welche den zweiten Türflügel 5b relativ zur Türöffnung in dem Türrahmen führt.

Die Fahrzeugtürvorrichtung 200 weist weiterhin erste und zweite Antriebseinrichtungen 9a, 9b ohne mechanische Kopplung der beiden Türflügel 5a, 5b auf, wie sie den Ausgangspunkt der Erfindung bildet. Eine erste Antriebseinrichtung 9a weist dabei einen eine erste Spindel 2a treibenden ersten Motor 1a sowie einen ersten Mutter-Spindeltrieb aus der ersten Spindel 2a und zugeordneter erster Spindelmutter 3a auf. In analoger Weise umfasst eine zweite Antriebseinrichtung 9b einen eine zweite Spindel 2b treibenden zweiten Motor 1b sowie einen zweiten Mutter-Spindeltrieb aus der zweiten Spindel 2b und zugeordneter zweiter Spindelmutter 3b. Bei den Motoren 1a, 1b handelt es sich beispielsweise um Rotationsmotoren, welcher dann die zugeordnete Spindel 2a, 2b antreiben, um über den betreffenden Mutter-Spindeltrieb die jeweilige drehfest gehaltene Spindelmutter 3a, 3b entlang der zugeordneten Spindel 2a, 2b schrauben, wobei mechanische Verbindungselemente 4a, 4b jeweils einen Türflügel 5a, 5b mit der betreffenden Spindelmutter 3a, 3b verbinden. Alternativ könnten die Türflügel 5a, 5b auch direkt, d.h. ohne Mutter-Spindeltriebe jeweils beispielsweise durch einen Linearmotor linear angetrieben werden.

Der ersten Türflügel 5a ist daher durch die erste Antriebseinrichtung 9a zwischen einer ersten Offenstellung und einer ersten Schließstellung jeweils als Endstellung sowie in beliebige Zwischenstellungen zwischen der ersten Offenstellung und der ersten Schließstellung bewegbar. Genauso ist auch der zweite Türflügel 5b durch die zweite Antriebseinrichtung 9b zwischen einer zweiten Offenstellung und einer zweiten Schließstellung jeweils als Endstellung sowie in beliebige Zwischenstellungen zwischen der zweiten Offenstellung und der zweiten Schließstellung bewegbar.

Die erste Antriebseinrichtung 9a und die zweite Antriebseinrichtung 9b sind daher hier separat ausgeführt. Einzig weisen die erste Antriebseinrichtung 9a und die zweite Antriebseinrichtung 9b eine gemeinsame Steuerung 10 auf, durch welche die Bewegung der beiden Türflügel 5a, 5b gesteuert wird. Eine erste Bewegung des ersten Türflügels 5a zwischen der ersten Offenstellung und der ersten Schließstellung in Bezug zu einer zweiten Bewegung des zweiten Türflügels 5b zwischen der zweiten Offenstellung und der zweiten Schließstellung erfolgt hier daher ohne mechanische Kopplung zwischen dem ersten Türflügel 5a und dem zweiten Türflügel 5b.

Kurz vor dem Erreichen der ersten und zweiten Schließstellungen durch die beiden Türflügel 5a, 5b bzw. nach dem Erreichen der Schließstellungen muss die Verformungskraft der beiden Dichtungen 6a, 6b von beiden Antriebseinrichtungen 9a, 9b in jeweils gleicher Größe aufgebracht werden.

Gelingt es dann durch die Steuerung 10 der beiden Motoren 1a, 1b aber nicht, die beiden Türflügel 5a, 5b synchron in die erste und zweite Schließstellung zu bringen, müsste auf den sich bereits hier beispielsweise in der ersten Schließstellung befindlichen ersten Türflügel 5a eine Kraft ausgeübt werden, um nicht von dem sich noch nicht in der zweiten Schließstellung befindlichen, aber in seine zweiten Schließstellung zu bewegenden zweiten Türflügel 5b infolge des eintretenden Kontakts der beiden Dichtungen 6a, 6b aus seiner bereits erreichten ersten Schließstellung geschoben zu werden.

Um die Türflügel 5a, 5b der Fahrzeugtürvorrichtung 200 in ihrer jeweils eingenommenen Schließstellung zu verriegeln bzw. aus dieser wieder zu entriegeln, wird hier eine gemeinsame oder einzige Verriegelungseinrichtung 8 für beide Türflügel 5a, 5b eingesetzt. Diese kann die beiden Türflügel 5a, 5b aber nur dann zuverlässig verriegeln, wenn sich beiden Türflügel 5a, 5b auch tatsächlich in ihrer jeweiligen Schließstellung befinden. Die Verriegelungseinrichtung 8 wird hier ebenfalls von der Steuerung 10 gesteuert, welche bevorzugt eine elektronische Steuerung ist.

Daher wird eine derart ausgebildete Vorverriegelung vorgesehen, dass sie von dem ersten Türflügel 5a und dem zweiten Türflügel 5b den einen Türflügel, welcher zuerst seine Schließstellung erreicht hat wenigstens solange in dieser Schließstellung hält, bis auch der andere Türflügel seine Schließstellung erreicht hat. Weiterhin ist die Verriegelungseinrichtung 8 ausgebildet, dass sie erst dann den ersten Türflügel 5a und den zweiten Türflügel 5b (vollständig) verriegelt oder verriegeln kann, wenn beide Türflügel 5a, 5b jeweils ihre Schließstellung eingenommen haben.

Die Vorverriegelung ist bei dem hier beschriebenen Ausführungsbeispiel in die Verriegelungseinrichtung 8 integriert, wie die folgenden Ausführungen zeigen werden. Die Vorverriegelung kann aber auch als separate Vorverriegelung (Stand-Alone-System) ausgebildet sein.

Die Vorverriegelung des sich bereits in Schließstellung befindlichen einen Türflügels z.B. des ersten Türflügels 5a bzw. das Halten des ersten Türflügels 5a in seiner Schließstellung während der zweite Türflügel 5b seine Schließstellung noch nicht erreicht hat, verhindert die oben beschriebene kritische Situation, in welcher der bereits in der Schließstellung befindliche erste Türflügel 5a von dem sich noch nicht in der Schließstellung befindlichen, aber in seine Schließstellung bewegenden zweiten Türflügel 5b infolge des eintretenden Kontakts der zugeordneten Dichtungen 6a, 6b aus der bereits erreichten Schließstellung geschoben wird. Denn die Vorverriegelung des hier beispielsweise ersten Türflügels 5a bewirkt eine Fixierung des ersten Türflügels 5a in seiner Schließstellung und verhindert ein Drängen aus dieser ersten Schließstellung durch den herannahenden zweiten Türflügel 5b.

**Fig. 3** zeigt eine schematische Seitenansicht der Verriegelungseinrichtung 8 von **Fig. 2** in einem Zustand, in welcher sich der erste Türflügel 5a in die erste Schließstellung und der zweite Türflügel 5b in die zweite Schließstellung bewegt, aber die beiden Schließstellungen durch die beiden Türflügel 5a, 5b noch nicht erreicht sind. Wie in **Fig. 2** dargestellt, wird der erste Türflügel 5a bevorzugt durch die erste Antriebseinrichtung 9a und der zweite Türflügel 5b durch die zweite Antriebseinrichtung 9b bewegt.

Die Verriegelungseinrichtung 8 umfasst bevorzugt eine mit einer ersten drehbar gelagerten Drehfalle 11 und mit einer zweiten drehbar gelagerten Drehfalle 12 zusammenwirkende und drehbar gelagerte Verriegelungsklinke 13. Die Verriegelungsklinke 13 umfasst beispielsweise zwei Arme, einen ersten Arm 14 und einen zweiten Arm 15 sowie einen Mittelabschnitt 16, mit welchen sie an einer Lagerplatte 17 der Verriegelungseinrichtung 8 drehbar gelagert ist.

Die erste Drehfalle 11 ist durch erste Drehfallen-Federmittel in eine erste Drehrichtung 18 und die zweite Drehfalle 12 durch zweite Drehfallen-Federmittel in eine zweite Drehrichtung 19 vorgespannt, während die Verriegelungsklinke 13 durch Verriegelungsklinken-Federmittel in eine dritte Drehrichtung 20 vorgespannt ist. Im Ausführungsbeispiel sind die erste Drehrichtung 18 und die dritte Drehrichtung 20 entgegen dem Uhrzeigersinn und die zweite Drehrichtung 19 im Uhrzeigersinn gerichtet.

Die erste Drehfalle 11 und die zweite Drehfalle 12 sind ebenfalls an der Lagerplatte 17 der Verriegelungseinrichtung 8 drehbar gelagert.

Weiterhin weist die erste Drehfalle 11 ein erstes Drehfallen-Formschlusselement 21 und ein erstes Drehfallen-Verriegelungselement 22 und die zweite Drehfalle 12 ein zweites Drehfallen-Formschlusselement 23 und ein zweites Drehfallen-Verriegelungselement 24 auf. Nicht zuletzt ist der erste Türflügel 5a mit einem ersten Türflügel-Formschlusselement 25 und der zweite Türflügel 5b mit einem zweiten Türflügel-Formschlusselement 26 verbunden.

Die Verriegelungsklinke 13 weist ein erstes Verriegelungsklinken-Verriegelungselement 27 und ein zweites Verriegelungsklinken-Verriegelungselement 28 auf, wobei das erste Verriegelungsklinken-Verriegelungselement 27 beispielsweise am Ende des zweiten Arms 15 der Verriegelungsklinke 13 ausgebildet ist und mit dem ersten Drehfallen-Verriegelungselement 22 der ersten Drehfalle 11 zusammenwirkt. Das zweite Verriegelungsklinken-Verriegelungselement 28 ist beispielsweise an dem Mittelabschnitt 16 der Verriegelungsklinke 13 ausgebildet und wirkt mit dem zweiten Drehfallen-Verriegelungselement 24 der zweiten Drehfalle 12 zusammen. Weiterhin wirkt das erste Türflügel-Formschlusselement 25 mit dem ersten Drehfallen-Formschlusselement 21 und das zweite Türflügel-Formschlusselement 26 mit dem zweiten Drehfallen-Formschlusselement 23 zusammen.

Das erste Drehfallen-Formschlusselement 21 wird hier beispielsweise durch eine erste Nut und das erste Türflügel-Formschlusselement 25 durch eine erste Rolle gebildet, welche mit der ersten Nut in formschlüssigen Eingriff bringbar ist. Weiterhin wird hier beispielsweise das zweite Drehfallen-Formschlusselement 23 durch eine zweite Nut und das zweite Türflügel-Formschlusselement 26 durch eine zweite Rolle gebildet, welche mit der zweiten Nut in formschlüssigen Eingriff bringbar ist.

Das erste Drehfallen-Verriegelungselement 22 kann wie hier durch einen ersten Vorsprung und das erste Verriegelungsklinken-Verriegelungselement 27 durch eine erste Ausnehmung gebildet werden, welche mit dem ersten Vorsprung in formschlüssigen Eingriff bringbar ist. Analog kann auch das zweite Drehfallen-Verriegelungselement 24 durch einen zweiten Vorsprung und das zweite Verriegelungsklinken-Verriegelungselement 28 durch eine zweite Ausnehmung gebildet werden, welche mit dem zweiten Vorsprung in formschlüssigen Eingriff bringbar ist.

Dabei wird hier angenommen, dass der erste Türflügel 5a einen kleinen Vorsprung bei der Bewegung in seine erste Schließposition aufweist gegenüber dem zweiten Türflügel 5b bei dessen Bewegung in die zweite Schließposition. Die erste Drehfalle 11, die zweite Drehfalle 12 sowie die Verriegelungsklinke 13 der Verriegelungseinrichtung 8 wirken dann bei einer durch die Steuerung 10 mittels der beiden Antriebseinrichtungen 9a, 9b ausgeführten Schließbewegung der beiden Türen 5a, 5b wie im Folgenden beschrieben miteinander zusammen.

In der Ausgangslage gemäß **Fig. 3****,** d.h. wenn die beiden Türflügel 5a, 5b sich jeweils in einer von der jeweiligen Schließstellung abweichen Stellung befinden, z.B. in der der jeweiligen Öffnungsstellung oder in einer Zwischenstellung, ist ein lichter Spalt s zwischen dem zweiten Drehfallen-Verriegelungselement 24 der zweiten Drehfalle 12 und dem zweiten Verriegelungsklinken-Verriegelungselement 28 bzw. der Verriegelungsklinke 13 vorhanden. Dann befinden sich die zweite Drehfalle 12 und die Verriegelungsklinke 13 außer Kontakt.

Wenn wie in **Fig. 3** gezeigt der erste Türflügel 5a sich in die erste Schließstellung bewegt, dann tritt das erste Türflügel-Formschlusselement 25 mit dem ersten Drehfallen-Formschlusselement 21 in Kontakt. Dadurch wird die erste Drehfalle 11 gegen die Wirkung der ersten Drehfallen-Federmittel entgegen der ersten Drehrichtung 18 (d.h. hier im Uhrzeigersinn) verdreht und tritt dadurch in Kontakt mit der Verriegelungsklinke 13, welche durch diesen Kontakt gegen die Wirkung der Verriegelungsklinken-Federmittel entgegen der dritten Drehrichtung 20 (d.h. hier im Uhrzeigersinn) verschwenkt wird.

Dadurch kommt zum einen das erste Drehfallen-Formschlusselement 21 mit dem ersten Türflügel-Formschlusselement 25 in formschlüssigen Eingriff und zum andern gerät die Verriegelungsklinke 13 kurzzeitig oder vorrübergehend außer Kontakt mit der ersten Drehfalle 11, wie in **Fig. 4** gezeigt ist.

Die frei kurzzeitig gegeben Verriegelungsklinke 13 schwenkt infolge der Wirkung der Verriegelungsklinken-Federmittel in der dritten Drehrichtung 20 (d.h. hier im Gegenuhrzeigersinn) in eine Vorverriegelt-Stellung, in welcher sich das erste Drehfallen-Verriegelungselement 22 an dem ersten Verriegelungsklinken-Verriegelungselement 27 abstützt und wenigstens die Verriegelungsklinken-Federmittel und die ersten Drehfallen-Federmittel die Verriegelungsklinke 13 gegen die erste Drehfalle 11 vorspannen und ein Halten der Verriegelungsklinke 13 in der Vorverriegelt-Stellung sichern, wie in **Fig. 5** gezeigt ist.

Mittels der in **Fig. 5** gezeigten Abstützung des ersten Drehfallen-Verriegelungselements 22 an dem ersten Verriegelungsklinken-Verriegelungselement 27 wird zwar der erste Türflügel 5a in seiner ersten Schließstellung gehalten, jedoch wird dabei noch kein (vollständiger) formschlüssiger Eingriff zwischen dem ersten Drehfallen-Verriegelungselement 22 und dem ersten Verriegelungsklinken-Verriegelungselement 27 ausgebildet.

Wenn sich dann gemäß **Fig. 6** der zweite Türflügel 5b gegenüber dem ersten Türflügel 5a zeitlich versetzt in seine zweite Schließstellung bewegt, tritt das zweite Türflügel-Formschlusselement 26 mit dem zweiten Drehfallen-Formschlusselement 23 in Kontakt. Dadurch wird die zweite Drehfalle 12 gegen die Wirkung der zweiten Drehfallen-Federmittel entgegen der zweiten Drehrichtung 19 (d.h. hier im Gegenuhrzeigersinn) verdreht.

Dadurch gerät zum einen das zweite Drehfallen-Formschlusselement 23 mit dem zweiten Türflügel-Formschlusselement 26 in formschlüssigen Eingriff und behält diesen auch bei. Zum andern tritt dann die zweite Drehfalle 12 (erstmals) mit der Verriegelungsklinke 13 in Kontakt und schwenkt diese gegen die Wirkung der Verriegelungsklinken-Federmittel entgegen der dritten Drehrichtung 20 (d.h. hier im Uhrzeigersinn). Dieses Verschwenken ist aber derart geringfügig, dass die Abstützung des ersten Drehfallen-Verriegelungselements 22 an dem ersten Verriegelungsklinken-Verriegelungselement 27 erhalten bleibt, aber die Verriegelungsklinke 13 kurzzeitig außer Kontakt mit der zweiten Drehfalle 12 gerät, wie **Fig. 6** zeigt.

Die Verriegelungsklinke 13 wird dann infolge der Wirkung der Verriegelungsklinken-Federmittel in der dritten Drehrichtung 20 (d.h. hier im Gegenuhrzeigersinn) in eine Verriegelt-Stellung geschwenkt, in welcher sowohl ein formschlüssiger Eingriff zwischen dem zweiten Verriegelungsklinken-Verriegelungselement 28 und dem zweiten Drehfallen-Verriegelungselement 24 als auch ein vollständiger formschlüssiger Eingriff zwischen dem ersten Drehfallen-Formschlusselement 21 und dem ersten Verriegelungsklinken-Verriegelungselement 27 ausgebildet bzw. hergestellt wird. Die Verriegelt-Stellung der Verriegelungsklinke 13 ist in **Fig. 7** gezeigt.

In der Verriegelt-Stellung der Verriegelungsklinke 13 werden dann die formschlüssigen Eingriffe zwischen dem ersten Drehfallen-Verriegelungselement 22 und dem ersten Verriegelungsklinken-Verriegelungselement 27, zwischen dem zweiten Verriegelungsklinken-Verriegelungselement 28 und dem zweiten Drehfallen-Verriegelungselement 24, zwischen dem ersten Drehfallen-Formschlusselement 21 und dem ersten Türflügel-Formschlusselement 25 und zwischen dem zweiten Drehfallen-Formschlusselement 23 und dem zweiten Türflügel-Formschlusselement 26 durch die von den ersten Drehfallen-Federmittel, den zweiten Drehfallen-Federmittel und den dritten Verriegelungsklinken-Federmittel erzeugten Federkräften gesichert, weil diese Federkräfte die genannten Elemente gegeneinander vorspannen und dadurch den jeweiligen Formschluss aufrecht erhalten.

Vorzugsweise ist eine hier nicht gezeigte erste Sensoreinrichtung vorgesehen, welche ausgebildet ist, dass sie ein Türflügel-Verriegelungssignal erzeugt, wenn der erste Türflügel 5a in der ersten Schließstellung und der zweite Türflügel 5b in der zweiten Schließstellung verriegelt ist. Ansonsten, d.h. wenn sich der erste Türflügel 5a nicht in der ersten Schließstellung und/oder der zweite Türflügel 5b nicht in der zweiten Schließstellung befindet, wird kein Türflügel-Verriegelungssignal erzeugt.

Bei dem hier gezeigten Ausführungsbeispiel wirkt die Verriegelungsklinke 13 derart mit der ersten Sensoreinrichtung zusammen, dass wenn die Verriegelungsklinke 13 die Verriegelt-Stellung eingenommen hat, die ersten Sensoreinrichtung das Türflügel-Verriegelungssignal erzeugt.

Die erste Sensoreinrichtung umfasst beispielsweise einen mit der Verriegelungsklinke 13 zusammenwirkenden, Endlagenschalter 32, welcher das Türflügel-Verriegelungssignal erzeugt, wenn sich die Verriegelungsklinke 13 in der Verriegelt-Stellung befindet. Die erste Sensoreinrichtung bzw. der Endlagenschalter 32 kann beispielsweise derart angeordnet sein, dass sie bzw. er beispielsweise durch den ersten Arm 14 der Verriegelungsklinke 13 betätigt wird, wenn diese die Verriegelt-Stellung eingenommen hat. In der Ansicht der Figuren 3 bis 7 verdeckt die erste Sensoreinrichtung 32 ein Betätigungselement 33 eines Entriegelungs-Aktuators 30 teilweise. Bei einer Belastung der ersten Sensoreinrichtung 32 durch die Verriegelungsklinke 13 wird eine Kraft auf erste Sensoreinrichtung 32 ausgeübt und/oder eine Verschiebung eines Betätigungselements der ersten Sensoreinrichtung 32 erzeugt, welche dann durch die erste Sensoreinrichtung 32 messbar ist

Das Türflügel-Verriegelungssignal wird hier beispielsweise über eine Steuerleitung 29 in die Steuerung 10 eingesteuert und dort verarbeitet. Das Türflügel-Verriegelungssignal stellt insbesondere eine Anfahrt oder eine Weiterfahrt des Fahrzeugs gestattendes Signal dar. Beispielsweise wird durch die Steuerung 10 abgefragt, ob das Türflügel-Verriegelungssignal vorliegt oder nicht, wobei die Steuerung 10 dann ausgebildet ist, dass sie eine Anfahrt oder eine Weiterfahrt des Fahrzeugs gestattendes Signal beispielsweise an eine weitere Steuerung des Fahrzeugs aussteuert, wenn das Türflügel-Verriegelungssignal vorliegt und kein eine Anfahrt oder eine Weiterfahrt des Fahrzeugs gestattendes Signal aussteuert, wenn kein solches Türflügel-Verriegelungssignal vorliegt.

Damit wird eine Anfahrt oder eine Weiterfahrt des Fahrzeugs bei nicht (vollständig) in ihren Schließstellungen verriegelten Türflügeln 5a, 5b verhindert. Insbesondere kann das die Anfahrt oder die Weiterfahrt des Fahrzeugs gestattende Signal einen Einfluss auf die Bremsen und/oder den Antrieb des Fahrzeugs nehmen, ohne dass beispielsweise dieser Einfluss vom Fahrzeugführer des Fahrzeugs beeinflusst oder überschrieben werden kann.

Weiterhin ist bei dem hier beschriebenen Ausführungsbeispiels der Entriegelungs-Aktuator 30 vorgesehen, beispielsweise in Form eines Elektromotors, welcher ebenfalls an der Lagerplatte 17 befestigt ist und die Drehbewegung seines Läufers über ein Getriebe 31 in eine lineare Bewegung des hier beispielsweise zapfenförmigen Betätigungselements 33 wandelt, wobei das Betätigungselement 33 hier beispielsweise mit dem ersten Arm 14 der Verriegelungsklinke 13 zusammenwirkt. Abhängig von der Drehrichtung des Läufers des Elektromotors kann daher das Betätigungselement 33 aus dem Entriegelungs-Aktuator 30 bzw. dem Getriebe 31 ein- oder ausfahren. Durch die Verriegelungsklinken-Federmittel ist der erste Arm 14 der Verriegelungsklinke 13 in die dritte Drehrichtung 20 (hier im Gegenuhrzeigersinn), d.h. hier in Richtung auf das Betätigungselement 33 vorgespannt. Jedoch kontaktiert das Betätigungselement 33 die Verriegelungsklinke 13 beispielsweise lediglich in der in **Fig. 7** gezeigten Verriegelt-Stellung der Verriegelungsklinke 13.

Zum Entriegeln der beiden Türflügel 5a, 5b wird der Entriegelungs-Aktuator 30, hier der Elektromotor durch die Steuerung bestromt, wodurch das Betätigungselement 33 aus dem Entriegelungsaktuator 30 ausfährt und dadurch die Verriegelungsklinke 13 entgegen der dritten Drehrichtung 20, d.h. hier im Uhrzeigersinn in Drehung versetzt wird, so dass der formschlüssige Eingriff jeweils zwischen dem ersten Drehfallen-Verriegelungselement 22 und dem ersten Verriegelungsklinken-Verriegelungselement 27 sowie zwischen dem zweiten Drehfallen-Verriegelungselement 24 und dem zweiten Verriegelungsklinken-Verriegelungselement 28 aufgehoben und dann die erste Drehfalle 11 infolge der Wirkung der ersten Drehfallen-Federmittel in der ersten Drehrichtung 18 (hier im Gegenuhrzeigersinn) in eine erste Freigabe-Stellung und die zweite Drehfalle 12 infolge der Wirkung der zweiten Drehfallen-Federmittel in der zweiten Drehrichtung 19 (hier im Uhrzeigersinn) in eine zweite Freigabe-Stellung verschwenkt wird.

In der ersten Freigabe-Stellung wird dann der formschlüssige Eingriff zwischen dem ersten Drehfallen-Formschlusselement 21 und dem ersten Türflügel-Formschlusselement 25 und in der zweiten Freigabe-Stellung der formschlüssige Eingriff dem zweiten Drehfallen-Formschlusselement 23 und dem zweiten Türflügel-Formschlusselement 26 aufgehoben. Dann können der erste Türflügel 5a und der zweite Türflügel 5b durch Fremdkraft, insbesondere durch die erste und zweite Antriebseinrichtung 9a, 9b in die erste und zweite Öffnungsstellung bewegt werden.

Bei dem hier beschriebenen Ausführungsbeispiel wurde die Situation betrachtet, dass im Zuge des Schließens der Türflügel 5a, 5b der erste Türflügel 5a dem zweiten Türflügel etwas voreilt und dadurch zuerst seine erste Schließposition erreicht bevor der zweite Türflügel 5b seine zweite Schließposition erreicht hat. Jedoch führt auch die umgekehrte Reihenfolge mit der Erfindung zum gewünschten Erfolg, wenn die in Fig. 3 gezeigte Verriegelungseinrichtung 8 in Bezug auf die Vertikale um 180 Grad gespiegelt wird.

Die Erfindung ist weiterhin auch nicht darauf beschränkt, dass die Vorverriegelung wie hier durch geeignete Ausbildung und Anordnung der beiden Drehfallen 11, 12 und der Verriegelungsklinke 13 in die Verriegelungseinrichtung 8 integriert ist. Vielmehr kann die Vorverriegelung auch als in Bezug zur Verriegelungseinrichtung 8 separate Vorverriegelungseinrichtung ausgeführt sein, sofern diese lediglich ausgebildet ist, dass sie den Türflügel 5a oder 5b der beiden Türflügel 5a, 5b in seiner Schließstellung hält, welcher zuerst seine Schließstellung erreicht hat, während sich der andere Türflügel 5a oder 5b zwar in Richtung auf seine Schließstellung zubewegt, aber diese noch nicht erreicht hat.

### Bezugszeichenliste

- 1: Motor
- 1a: erster Motor
- 1b: zweiter Motor
- 2: Spindel
- 2a: erste Spindel
- 2b: zweite Spindel
- 3: Spindel-Mutter
- 3a: erste Spindel-Mutter
- 3b: zweite Spindel-Mutter
- 4a: erstes Verbindungselement
- 4b: zweites Verbindungselement
- 5a: erste Türe
- 5b: zweite Türe
- 6a: erste Dichtung
- 6b: zweite Dichtung
- 7a: erster Türrand
- 7b: zweiter Türrand
- 8: Verriegelungseinrichtung
- 9: Antriebseinrichtung
- 9a: erste Antriebseinrichtung
- 9b: zweite Antriebseinrichtung
- 10: Steuerung
- 11: erste Drehfalle
- 12: zweite Drehfalle
- 13: Verriegelungsklinke
- 14: erster Arm
- 15: zweiter Arm
- 16: Mittelabschnitt
- 17: Lagerplatte
- 18: erste Drehrichtung
- 19: zweite Drehrichtung
- 20: dritte Drehrichtung
- 21: erstes Drehfallen-Formschlusselement
- 22: erstes Drehfallen-Verriegelungselement
- 23: zweites Drehfallen-Formschlusselement
- 24: zweites Drehfallen-Verriegelungselement
- 25: erstes Türflügel-Formschlusselement
- 26: zweites Türflügel-Formschlusselement
- 27: erstes Verriegelungsklinken-Verriegelungselement
- 28: zweites Verriegelungsklinken-Verriegelungselement
- 29: Steuerleitung
- 30: Entriegelungsaktuator
- 31: Getriebe
- 32: erste Sensoreinrichtung
- 33: Betätigungselement
- 100: Fahrzeugtürvorrichtung
- 200: Fahrzeugtürvorrichtung
- S: Spalt

## Patentansprüche

1. Zweiflügelige Fahrzeugtürvorrichtung (200), umfassend wenigstens Folgendes:
a) Einen ersten Türflügel (5a), welcher durch eine erste Antriebseinrichtung (9a) zwischen einer ersten Offenstellung und einer ersten Schließstellung jeweils als Endstellung sowie in beliebige Zwischenstellungen zwischen der ersten Offenstellung und der ersten Schließstellung bewegbar ist,
b) einen zweiten Türflügel (5b), welcher durch eine zweite Antriebseinrichtung (9b) zwischen einer zweiten Offenstellung und einer zweiten Schließstellung jeweils als Endstellung sowie in beliebige Zwischenstellungen zwischen der zweiten Offenstellung und der zweiten Schließstellung bewegbar ist, wobei
c) eine erste Bewegung des ersten Türflügels (5a) zwischen der ersten Offenstellung und der ersten Schließstellung in Bezug zu einer zweiten Bewegung des zweiten Türflügels (5b) zwischen der zweiten Offenstellung und der zweiten Schließstellung ohne mechanische Kopplung zwischen dem ersten Türflügel (5a) und dem zweiten Türflügel (5b) erfolgt, und wobei
d) der erste Türflügel (5a) eine erste elastische Dichtung (6a) und/oder der zweite Türflügel (5b) eine zweite elastische Dichtung (6b) derart (trägt) tragen, dass sich die erste Dichtung (6a) und der zweite Türflügel (5b) oder die zweite Dichtung (6b) und der erste Türflügel (5a) oder die erste Dichtung (6a) und die zweite Dichtung (6b) kraftübertragend kontaktieren, wenn sich der erste Türflügel (5a) in der ersten Schließstellung und der zweite Türflügel (5b) in der zweiten Schließstellung befinden, oder wenn sich der erste Türflügel (5a) bereits in der ersten Schließstellung befindet und der zweite Türflügel (5b) kurz vor dem Einnehmen der zweiten Schließstellung steht, oder wenn sich der zweite Türflügel (5b) bereits in der zweiten Schließstellung befindet und der erste Türflügel (5a) kurz vor dem Einnehmen der ersten Schließstellung steht, wobei
e) eine gemeinsame Verriegelungseinrichtung (8) vorgesehen ist, welche sowohl den ersten Türflügel (5a) in der ersten Schließstellung verriegelt, wenn dieser sich in der ersten Schließstellung befindet, als auch den zweiten Türflügel (5b) in der zweiten Schließstellung verriegelt, wenn dieser sich in der zweiten Schließstellung befindet,
**dadurch gekennzeichnet, dass**
f) eine derart ausgebildete Vorverriegelung (11, 12, 13) vorgesehen ist, dass sie von dem ersten Türflügel (5a) und dem zweiten Türflügel (5b) den ersten Türflügel, welcher zuerst die erste Schließstellung erreicht hat, bevor der zweite Türflügel (5b) die zweite Schließstellung erreicht hat wenigstens solange in der ersten Schließstellung hält, bis auch der zweite Türflügel (5b) die zweite Schließstellung erreicht hat, und dass die Verriegelungseinrichtung (8) weiterhin ausgebildet ist, dass sie erst dann den ersten Türflügel (5a) und den zweiten Türflügel (5b) verriegeln kann.

2. Zweiflügelige Fahrzeugtürvorrichtung nach Anspruch 1, **dadurch gekennzeichnet, dass** die erste Antriebseinrichtung (9a) separat von der zweiten Antriebseinrichtung (9b) ausgebildet ist.

3. Zweiflügelige Fahrzeugtürvorrichtung nach einem der vorhergehenden Ansprüche, **dadurch gekennzeichnet, dass** eine erste Türführung vorgesehen ist, welche den ersten Türflügel (5a) relativ zu einer Türöffnung in einem Türrahmen führt, sowie eine zweite Türführung, welche den zweiten Türflügel (5b) relativ zur Türöffnung in dem Türrahmen führt.

4. Zweiflügelige Fahrzeugtürvorrichtung nach einem der vorhergehenden Ansprüche, **dadurch gekennzeichnet, dass**
a) der erste Türflügel (5a) ein erster in einer Verschieberichtung (8) verschiebbarer Schiebetürflügel und der zweite Türflügel (5b) ein zweiter in der Verschieberichtung (8) verschiebbarer Schiebetürflügel ist, oder dass
b) der erste Türflügel (5a) ein erster in einer Schwenkrichtung schwenkbarer und in einer Verschieberichtung verschiebbarer Schwenkschiebetürflügel und der zweite Türflügel (5b) ein zweiter in einer Schwenkrichtung schwenkbarer und in einer Verschieberichtung verschiebbarer Schwenkschiebetürflügel ist.

5. Zweiflügelige Fahrzeugtürvorrichtung nach einem der vorhergehenden Ansprüche, **dadurch gekennzeichnet, dass** die Verriegelungseinrichtung (8) derart ausgebildet ist, dass die Verriegelung des ersten Türflügels (5a) in der ersten Schließstellung und die Verriegelung des zweiten Türflügels (5b) in der zweiten Schließstellung alleine durch eine Bewegung des ersten Türflügels (5a) in die erste Schließstellung und des zweiten Türflügels (5b) in die zweite Schließstellung zustande kommt.

6. Zweiflügelige Fahrzeugtürvorrichtung nach einem der vorhergehenden Ansprüche, **dadurch gekennzeichnet, dass** die Vorverriegelung in die Verriegelungseinrichtung (8) integriert ist oder einen Bestandteil von dieser bildet.

7. Zweiflügelige Fahrzeugtürvorrichtung nach Anspruch 6, **dadurch gekennzeichnet, dass** die Verriegelungseinrichtung (8) ausgebildet ist, dass das Halten des ersten Türflügels (5a), welcher von dem ersten Türflügel (5a) und dem zweiten Türflügel (5b) zuerst seine Schließstellung erreicht hat, in seiner Schließstellung alleine durch eine Bewegung dieses ersten Türflügels in seine Schließstellung zustande kommt.

8. Zweiflügelige Fahrzeugtürvorrichtung nach Anspruch 7, **dadurch gekennzeichnet, dass** die Verriegelungseinrichtung (8) eine mit einer ersten drehbar gelagerten Drehfalle (11) und mit einer zweiten drehbar gelagerten Drehfalle (12) zusammenwirkende und drehbar gelagerte Verriegelungsklinke (13) umfasst, wobei
a) die erste Drehfalle (11) durch erste Drehfallen-Federmittel in eine erste Drehrichtung (18) und die zweite Drehfalle (12) durch zweite Drehfallen-Federmittel in eine zweite Drehrichtung (19) vorgespannt ist, und
b) die Verriegelungsklinke (13) durch Verriegelungsklinken-Federmittel in eine dritte Drehrichtung (20) vorgespannt ist, und
c) die erste Drehfalle (11) ein erstes Drehfallen-Formschlusselement (21) und ein erstes Drehfallen-Verriegelungselement (22) und die zweite Drehfalle (12) ein zweites Drehfallen-Formschlusselement (23) und ein zweites Drehfallen-Verriegelungselement (24) aufweist, und
d) der erste Türflügel (5a) mit einem ersten Türflügel-Formschlusselement (25) und der zweite Türflügel (5b) mit einem zweiten Türflügel-Formschlusselement (26) verbunden ist, und
e) die Verriegelungsklinke (13) ein erstes Verriegelungsklinken-Verriegelungselement (27) und ein zweites Verriegelungsklinken-Verriegelungselement (28) aufweist, wobei
f) das erste Verriegelungsklinken-Verriegelungselement (27) mit dem ersten Drehfallen-Verriegelungselement (22) und das zweite Verriegelungsklinken-Verriegelungselement (28) mit dem zweiten Drehfallen-Verriegelungselement (24) zusammenwirkt, und
g) das erste Türflügel-Formschlusselement (25) mit dem ersten Drehfallen-Formschlusselement (21) und das zweite Türflügel-Formschlusselement (26) mit dem zweiten Drehfallen-Formschlusselement (23) zusammenwirkt.

9. Zweiflügelige Fahrzeugtürvorrichtung nach Anspruch 8, **dadurch gekennzeichnet, dass** die erste Drehfalle (11), die zweite Drehfalle (12) sowie die Verriegelungsklinke (13) derart ausgebildet und drehbar gelagert sind, dass
a) wenn von dem ersten Türflügel (5a) und dem zweiten Türflügel (5b) der erste Türflügel (5a) den einen Türflügel bildet, welcher von dem ersten Türflügel (5a) und dem zweiten Türflügel (5b) zuerst seine Schließstellung erreicht hat, und
b) wenn der erste Türflügel (5a) sich in die erste Schließstellung bewegt, das erste Türflügel-Formschlusselement (25) mit dem ersten Drehfallen-Formschlusselement (21) in Kontakt tritt und dadurch die erste Drehfalle (11) gegen die Wirkung der ersten Drehfallen-Federmittel entgegen der ersten Drehrichtung (18) verdreht wird und dadurch in Kontakt mit der Verriegelungsklinke (13) tritt, welche dann gegen die Wirkung der Verriegelungsklinken-Federmittel entgegen der dritten Drehrichtung (20) verschwenkt wird, wodurch zum einen das erste Drehfallen-Formschlusselement (21) mit dem ersten Türflügel-Formschlusselement (25) in formschlüssigen Eingriff und zum andern die Verriegelungsklinke (13) außer Kontakt mit der ersten Drehfalle (11) gerät und dann infolge der Wirkung der Verriegelungsklinken-Federmittel in der dritten Drehrichtung (20) in eine Vorverriegelt-Stellung geschwenkt wird, in welcher sich das erste Drehfallen-Verriegelungselement (22) an dem ersten Verriegelungsklinken-Verriegelungselement (27) abstützt und wenigstens die Verriegelungsklinken-Federmittel und die ersten Drehfallen-Federmittel die Verriegelungsklinke (13) gegen die erste Drehfalle (11) vorspannen , wodurch der erste Türflügel (5a) durch die Abstützung des ersten Drehfallen-Verriegelungselements (22) an dem ersten Verriegelungsklinken-Verriegelungselement (27) in der ersten Schließstellung gehalten aber noch kein insbesondere vollständiger formschlüssiger Eingriff zwischen dem ersten Drehfallen-Verriegelungselement (22) und dem ersten Verriegelungsklinken-Verriegelungselement (27) ausgebildet wird,
c) und wenn sich dann der zweite Türflügel (5b) in die zweite Schließstellung bewegt, das zweite Türflügel-Formschlusselement (26) mit dem zweiten Drehfallen-Formschlusselement (23) in Kontakt tritt und dadurch die zweite Drehfalle (12) gegen die Wirkung der zweiten Drehfallen-Federmittel entgegen der zweiten Drehrichtung (19) verdreht wird, wodurch zum einen das zweite Drehfallen-Formschlusselement (23) mit dem zweiten Türflügel-Formschlusselement (26) in formschlüssigen Eingriff gerät und zum andern die zweite Drehfalle (12) mit der Verriegelungsklinke (13) in Kontakt tritt und diese gegen die Wirkung der Verriegelungsklinken-Federmittel entgegen der dritten Drehrichtung (20) derart verschwenkt, dass die Abstützung des ersten Drehfallen-Verriegelungselements (22) an dem ersten Verriegelungsklinken-Verriegelungselement (279 erhalten bleibt, aber die Verriegelungsklinke (13) außer Kontakt mit der zweiten Drehfalle (12) gerät und die Verriegelungsklinke (13) dann infolge der Wirkung der Verriegelungsklinken-Federmittel in der dritten Drehrichtung (20) in eine Verriegelt-Stellung geschwenkt wird, in welcher sowohl ein formschlüssiger Eingriff zwischen dem zweiten Verriegelungsklinken-Verriegelungselement (28) und dem zweiten Drehfallen-Verriegelungselement (24) als auch ein formschlüssiger Eingriff zwischen dem ersten Drehfallen-Formschlusselement (21) und dem ersten Verriegelungsklinken-Verriegelungselement (27) ausgebildet wird, wobei dann
d) in der Verriegelt-Stellung der Verriegelungsklinke (13) der formschlüssige Eingriff zwischen dem ersten Drehfallen-Verriegelungselement (22) und dem ersten Verriegelungsklinken-Verriegelungselement (27) sowie zwischen dem zweiten Verriegelungsklinken-Verriegelungselement (28) und dem zweiten Drehfallen-Verriegelungselement (24) durch die Wirkung der ersten Drehfallen-Federmittel, der zweiten Drehfallen-Federmittel und der dritten Verriegelungsklinken-Federmittel gesichert wird.

10. Zweiflügelige Fahrzeugtürvorrichtung nach Anspruch 9, **dadurch gekennzeichnet, dass**
a) das erste Drehfallen-Formschlusselement (21) durch eine erste Nut und das erste Türflügel-Formschlusselement (25) durch eine erste Rolle gebildet wird, welche mit der ersten Nut in formschlüssigen Eingriff bringbar ist, und/oder dass
b) das zweite Drehfallen-Formschlusselement (23) durch eine zweite Nut und das zweite Türflügel-Formschlusselement (26) durch eine zweite Rolle gebildet wird, welche mit der zweiten Nut in formschlüssigen Eingriff bringbar ist, und/oder dass
c) das erste Drehfallen-Verriegelungselement (22) durch einen ersten Vorsprung und das erste Verriegelungsklinken-Verriegelungselement (27) durch eine erste Ausnehmung gebildet wird, welche mit dem ersten Vorsprung in formschlüssigen Eingriff bringbar ist, und/oder dass
d) das zweite Drehfallen-Verriegelungselement (24) durch einen zweiten Vorsprung und das zweite Verriegelungsklinken-Verriegelungselement (28) durch eine zweite Ausnehmung gebildet wird, welche mit dem zweiten Vorsprung in formschlüssigen Eingriff bringbar ist.

11. Zweiflügelige Fahrzeugtürvorrichtung nach Anspruch 9 oder 10, **dadurch gekennzeichnet, dass** eine erste Sensoreinrichtung (32) vorgesehen ist, welche ausgebildet ist, dass sie ein Türflügel-Verriegelungssignal erzeugt, wenn der erste Türflügel (5a) in der ersten Schließstellung und der zweite Türflügel (5b) in der zweiten Schließstellung verriegelt ist und ansonsten kein Türflügel-Verriegelungssignal erzeugt.

12. Zweiflügelige Fahrzeugtürvorrichtung nach Anspruch 11, **dadurch gekennzeichnet, dass** die Verriegelungsklinke (13) derart mit der ersten Sensoreinrichtung zusammenwirkt, dass wenn die Verriegelungsklinke (13) die Verriegelt-Stellung eingenommen hat, das Türflügel-Verriegelungssignal erzeugt wird.

13. Zweiflügelige Fahrzeugtürvorrichtung nach Anspruch 12, **dadurch gekennzeichnet, dass** die erste Sensoreinrichtung (32) wenigstens einen mit der Verriegelungsklinke (13) zusammenwirkenden Endlagenschalter umfasst, welcher das Türflügel-Verriegelungssignal erzeugt, wenn sich die Verriegelungsklinke (13) in der Verriegelt-Stellung befindet.

14. Zweiflügelige Fahrzeugtürvorrichtung nach einem der Ansprüche 1 bis 7, **dadurch gekennzeichnet, dass** eine zweite Sensoreinrichtung vorgesehen ist, welche ausgebildet ist, dass sie erfassen kann, wenn sich der erste Türflügel (5a) in der ersten Schließstellung und wenn sich der zweite Türflügel (5b) in der zweiten Schließstellung befinden und dann ein Türflügel-Schließstellungssignal erzeugt und ansonsten kein Türflügel-Schließstellungssignal erzeugt.

15. Zweiflügelige Fahrzeugtürvorrichtung nach Anspruch 14, **dadurch gekennzeichnet, dass** die Verriegelungseinrichtung (8) ausgebildet ist, dass sie erst auf das Türflügel-Schließstellungssignal hin den ersten Türflügel (5a) in der ersten Schließstellung und den zweiten Türflügel (5b) in der zweiten Schließstellung verriegelt und dann ein Türflügel-Verriegelungssignal erzeugt und ansonsten kein Türflügel-Verriegelungssignal erzeugt.

16. Zweiflügelige Fahrzeugtürvorrichtung nach einem der Ansprüche 10 bis 13 oder nach Anspruch 15, **dadurch gekennzeichnet, dass** das Türflügel-Verriegelungssignal eine Anfahrt oder eine Weiterfahrt des Fahrzeugs gestattendes Signal darstellt.

17. Zweiflügelige Fahrzeugtürvorrichtung nach einem der Ansprüche 1 bis 13, **dadurch gekennzeichnet, dass** ein Entriegelungs-Aktuator (30) vorgesehen ist, welcher die Verriegelungsklinke (13) derart in eine Drehung entgegen der dritten Drehrichtung (20) versetzt, dass in der Verriegelt-Stellung der formschlüssige Eingriff jeweils zwischen dem ersten Drehfallen-Verriegelungselement (22) und dem ersten Verriegelungsklinken-Verriegelungselement (27) sowie zwischen dem zweiten Drehfallen-Verriegelungselement (24) und dem zweiten Verriegelungsklinken-Verriegelungselement (28) aufgehoben und dann die erste Drehfalle (11) infolge der Wirkung der ersten Drehfallen-Federmittel in der ersten Drehrichtung (18) in eine erste Freigabe-Stellung und die zweite Drehfalle (12) infolge der Wirkung der zweiten Drehfallen-Federmittel in der zweiten Drehrichtung (19) in eine zweite Freigabe-Stellung verschwenkt wird, wobei in der ersten Freigabe-Stellung der formschlüssige Eingriff zwischen dem ersten Drehfallen-Formschlusselement (21) und dem ersten Türflügel-Formschlusselement (25) und in der zweiten Freigabe-Stellung der formschlüssige Eingriff dem zweiten Drehfallen-Formschlusselement (23) und dem zweiten Türflügel-Formschlusselement (26) aufgehoben ist.

18. Fahrzeug, insbesondere Schienenfahrzeug mit wenigstens einer zweiflügeligen Fahrzeugtürvorrichtung (1) nach einem der vorhergehenden Ansprüche.

## Claims

1. Two-wing vehicle door device (200), comprising at least the following:
a) a first door leaf (5a), which can be moved by a first drive apparatus (9a) between a first open position and a first closed position respectively as an end position and into any intermediate positions between the first open position and the first closed position,
b) a second door leaf (5b), which can be moved by a second drive apparatus (9b) between a second open position and a second closed position respectively as an end position and into any intermediate positions between the second open position and the second closed position, wherein
c) a first movement of the first door leaf (5a) between the first open position and the first closed position takes place in relation to a second movement of the second door leaf (5b) between the second open position and the second closed position without any mechanical coupling between the first door leaf (5a) and the second door leaf (5b), and wherein
d) the first door leaf (5a) bears a first elastic seal (6a) and/or the second door leaf (5b) bears a second elastic seal (6b), such that the first seal (6a) and the second door leaf (5b) or the second seal (6b) and the first door leaf (5a) or the first seal (6a) and the second seal (6b) are in contact in a force-transmitting manner, when the first door leaf (5a) is in the first closed position and the second door leaf (5b) is in the second closed position, or when the first door leaf (5a) is already in the first closed position and the second door leaf (5b) is about to assume the second closed position, or when the second door leaf (5b) is already in the second closed position and the first door leaf (5a) is about to assume the first closed position, wherein
e) a common locking apparatus (8) is provided, which locks both the first door leaf (5a) in the first closed position, when the latter is in the first closed position, and also locks the second door leaf (5b) in the second closed position, when the latter is in the second closed position,
**characterised in that**
f) a pre-locking mechanism (11, 12, 13) configured in this way is provided, **in that** of the first door leaf (5a) and the second door leaf (5b) it holds the first door leaf which has reached the first closed position first, before the second door leaf (5b) has reached the second closed position, at least so long in the first closed position until the second door leaf (5b) has also reached the second closed position, and **in that** the locking apparatus (8) is further configured such that it can only then lock the first door leaf (5a) and the second door leaf (5b).

2. Two-wing vehicle door device according to claim 1, **characterised in that** the first drive apparatus (9a) is formed separately from the second drive apparatus (9b).

3. Two-wing vehicle door device according to any one of the preceding claims, **characterised in that** a first door guide is provided, which guides the first door leaf (5a) relative to a door opening in a door frame, and a second door guide, which guides the second door leaf (5b) relative to the door opening in the door frame.

4. Two-wing vehicle door device according to any one of the preceding claims, **characterised in that**
a) the first door leaf (5a) is a first sliding door leaf slidable in a sliding direction (8) and the second door leaf (5b) is a second sliding door leaf slidable in the sliding direction (8), or **in that**
b) the first door leaf (5a) is a first pivoting and sliding door leaf pivotable in a pivoting direction and slidable in a sliding direction and the second door leaf (5b) is a second pivoting and sliding door leaf pivotable in a pivoting direction and slidable in a sliding direction.

5. Two-wing vehicle door device according to any one of the preceding claims, **characterised in that** the locking apparatus (8) is configured such that the locking of the first door leaf (5a) in the first closed position and the locking of the second door leaf (5b) in the second closed position is achieved solely by a movement of the first door leaf (5a) into the first closed position and of the second door leaf (5b) into the second closed position.

6. Two-wing vehicle door device according to any one of the preceding claims, **characterised in that** the pre-locking mechanism is integrated into the locking apparatus (8) or forms a component thereof.

7. Two-wing vehicle door device according to claim 6, **characterised in that** the locking apparatus (8) is configured such that the first door leaf (5a), which of the first door leaf (5a) and the second door leaf (5b) has reached its closed position first, is held in its closed position solely by a movement of this first door leaf into its closed position.

8. Two-wing vehicle door device according to claim 7, **characterised in that** the locking apparatus (8) comprises a locking pawl (13) which cooperates with a first rotatably mounted rotary latch (11) and with a second rotatably mounted rotary latch (12) and is rotatably mounted, wherein
a) the first rotary latch (11) is biased in a first direction of rotation (18) by first rotary latch spring means and the second rotary latch (12) is biased in a second direction of rotation (19) by second rotary latch spring means, and
b) the locking pawl (13) is biased in a third direction of rotation (20) by locking pawl spring means, and
c) the first rotary latch (11) has a first rotary latch positive locking element (21) and a first rotary latch locking element (22) and the second rotary latch (12) has a second rotary latch positive locking element (23) and a second rotary latch locking element (24), and
d) the first door leaf (5a) is connected to a first door leaf positive locking element (25) and the second door leaf (5b) is connected to a second door leaf positive locking element (26), and
e) the locking pawl (13) has a first locking pawl locking element (27) and a second locking pawl locking element (28), wherein
f) the first locking pawl locking element (27) interacts with the first rotary latch locking element (22) and the second locking pawl locking element (28) interacts with the second rotary latch locking element (24), and
g) the first door leaf positive locking element (25) interacts with the first rotary latch positive locking element (21) and the second door leaf positive locking element (26) interacts with the second rotary latch positive locking element (23).

9. Two-wing vehicle door device according to claim 8, **characterised in that** the first rotary latch (11), the second rotary latch (12) and the locking pawl (13) are configured and mounted rotatably such that
a) when of the first door leaf (5a) and the second door leaf (5b) the first door leaf (5a) forms the one door leaf, which of the first door leaf (5a) and the second door leaf (5b) has reached its closed position first, and
b) when the first door leaf (5a) moves into the first closed position, the first door leaf positive locking element (25) comes into contact with the first rotary latch positive locking element (21) and thereby the first rotary latch (11) is rotated against the action of the first rotary latch spring means counter to the first direction of rotation (18) and thereby comes into contact with the locking pawl (13), which is then pivoted against the action of the locking pawl spring means counter to the third direction of rotation (20), whereby, on the one hand, the first rotary latch positive locking element (21) enters into positive engagement with the first door leaf positive locking element (25) and, on the other hand, the locking pawl (13) loses contact with the first rotary latch (11) and is then pivoted due to the action of the locking pawl spring means in the third direction of rotation (20) into a pre-locked position, in which the first rotary latch locking element (22) is supported on the first locking pawl locking element (27), and at least the locking pawl spring means and the first rotary latch spring means bias the locking pawl (13) against the first rotary latch (11), whereby the first door leaf (5a) is held in the first closed position by the support of the first rotary latch locking element (22) on the first locking pawl locking element (27), but in particular no complete positive engagement is yet formed between the first rotary latch locking element (22) and the first locking pawl locking element (27),
c) and when the second door leaf (5b) then moves into the second closed position, the second door leaf positive locking element (26) comes into contact with the second rotary latch positive locking element (23), and the second rotary latch (12) is thereby rotated against the action of the second rotary latch spring means counter to the second direction of rotation (19), whereby, on the one hand, the second rotary latch positive locking element (23) comes into positive engagement with the second door leaf positive locking element (26) and, on the other hand, the second rotary latch (12) comes into contact with the locking pawl (13) and pivots the latter against the action of the locking pawl spring means counter to the third direction of rotation (20) such that the support of the first rotary latch locking element (22) on the first locking pawl locking element (27) is maintained, but the locking pawl (13) loses contact with the second rotary latch (12) and the locking pawl (13) is then pivoted into a locked position in the third direction of rotation (20) as a result of the action of the locking pawl spring means, in which both a positive engagement is formed between the second locking pawl locking element (28) and the second rotary latch locking element (24) and a positive engagement is formed between the first rotary latch positive locking element (21) and the first locking pawl locking element (27), wherein then
d) in the locked position of the locking pawl (13) the positive engagement between the first rotary latch locking element (22) and the first locking pawl locking element (27) and between the second locking pawl locking element (28) and the second rotary latch locking element (24) is secured by the action of the first rotary latch spring means, the second rotary latch spring means and the third locking pawl spring means.

10. Two-wing vehicle door device according to claim 9, **characterised in that**
a) the first rotary latch positive locking element (21) is formed by a first groove and the first door leaf positive locking element (25) is formed by a first roller, which can be brought into positive engagement with the first groove, and/or **in that**
b) the second rotary latch positive locking element (23) is formed by a second groove and the second door leaf positive locking element (26) is formed by a second roller, which can be brought into positive engagement with the second groove, and/or **in that**
c) the first rotary latch locking element (22) is formed by a first projection and the first locking pawl locking element (27) is formed by a first recess which can be brought into positive engagement with the first projection, and/or **in that**
d) the second rotary latch locking element (24) is formed by a second projection and the second locking pawl locking element (28) is formed by a second recess which can be brought into positive engagement with the second projection.

11. Two-wing vehicle door device according to claim 9 or 10, **characterised in that** a first sensor apparatus (32) is provided, which is configured to generate a door leaf locking signal when the first door leaf (5a) is locked in the first closed position and the second door leaf (5b) is locked in the second closed position and otherwise does not generate a door leaf locking signal.

12. Two-wing vehicle door device according to claim 11, **characterised in that** the locking pawl (13) cooperates with the first sensor apparatus such that when the locking pawl (13) has assumed the locked position, the door leaf locking signal is generated.

13. Two-wing vehicle door device according to claim 12, **characterised in that** the first sensor apparatus (32) comprises at least one end position switch which interacts with the locking pawl (13) which generates the door leaf locking signal, when the locking pawl (13) is in the locked position.

14. Two-wing vehicle door device according to any one of claims 1 to 7, **characterised in that** a second sensor apparatus is provided which is configured so that it can detect when the first door leaf (5a) is in the first closed position and when the second door leaf (5b) is in the second closed position and then generates a door leaf closed position signal and otherwise does not generate a door leaf closed position signal.

15. Two-wing vehicle door device according to claim 14, **characterised in that** the locking apparatus (8) is configured such that it firstly locks the first door leaf (5a) in the first closed position and the second door leaf (5b) in the second closed position in response to the door leaf closed position signal and then generates a door leaf locking signal and otherwise does not generate a door leaf locking signal.

16. Two-wing vehicle door device according to any one of claims 10 to 13 or according to claim 15, **characterised in that** the door leaf locking signal represents a signal permitting the vehicle to move off or move on.

17. Two-wing vehicle door device according to any one of claims 1 to 13, **characterised in that** an unlocking actuator (30) is provided which sets the locking pawl (13) into a rotation counter to the third direction of rotation (20), such that in the locked position the positive locking engagement between the first rotary latch locking element (22) and the first locking pawl locking element (27) and between the second rotary latch locking element (24) and the second locking pawl locking element (28) respectively is lifted, and then the first rotary latch (11) is pivoted as a result of the action of the first rotary latch spring means in the first direction of rotation (18) into a first release position and the second rotary latch (12) is pivoted as a result of the action of the second rotary latch spring means in the second direction of rotation (19) into a second release position, wherein in the first release position the positive engagement between the first rotary latch positive locking element (21) and the first door leaf positive locking element (25) is lifted and in the second release position the positive locking engagement between the second rotary latch positive locking element (23) and the second door leaf positive locking element (26) is lifted.

18. Vehicle, in particular rail vehicle, having at least one two-wing vehicle door device (1) according to any one of the preceding claims.

## Revendications

1. Dispositif de porte de véhicule à deux battants (200), comprenant au moins les éléments suivants :
a) un premier battant de porte (5a) qui est mobile par le biais d'un premier équipement d'entraînement (9a) entre une première position ouverte et une première position fermée respectivement en tant que position finale ainsi que dans des positions intermédiaires quelconques entre la première position ouverte et la première position fermée,
b) un second battant de porte (5b) qui est mobile par le biais d'un second équipement d'entraînement (9b) entre une seconde position ouverte et une seconde position fermée respectivement en tant que position finale ainsi que dans des positions intermédiaires entre la seconde position ouverte et la seconde position fermée, dans lequel
c) un premier mouvement du premier battant de porte (5a) entre la première position ouverte et la première position fermée se produit par rapport à un second mouvement du second battant de porte (5b) entre la seconde position ouverte et la seconde position fermée sans couplage mécanique entre le premier battant de porte (5a) et le second battant de porte (5b), et dans lequel
d) le premier battant de porte (5a) porte un premier joint d'étanchéité résilient (6a) et/ou le second battant de porte (5b) porte un second joint d'étanchéité résilient (6b) de telle sorte que le premier joint d'étanchéité (6a) et le second battant de porte (5b) ou le second joint d'étanchéité (6b) et le premier battant de porte (5a) ou le premier joint d'étanchéité (6a) et le second joint d'étanchéité (6b) entrent en contact par transmission de forces lorsque le premier battant de porte (5a) se trouve dans la première position fermée et le second battant de porte (5b) se trouve dans la seconde position fermée ou lorsque le premier battant de porte (5a) se trouve déjà dans la première position fermée et le second battant de porte (5b) est sur le point d'adopter la seconde position fermée ou lorsque le second battant de porte (5b) se trouve déjà dans la seconde position fermée et le premier battant de porte (5a) est sur le point d'adopter la première position fermée, dans lequel
e) un équipement de verrouillage (8) commun est prévu, qui verrouille aussi bien le premier battant de porte (5a) dans la première position fermée lorsque celui-ci se trouve dans la première position fermée que le second battant de porte (5b) dans la seconde position fermée lorsque celui-ci se trouve dans la seconde position fermée,
**caractérisé en ce que**
f) un dispositif de préverrouillage (11, 12, 13) réalisé est prévu de telle sorte qu'il maintient par le premier battant de porte (5a) et le second battant de porte (5b) le premier battant de porte, qui a atteint initialement la première position fermée avant que le second battant de porte (5b) ait atteint la seconde position fermée, reste dans la première position fermée au moins jusqu'à ce que le second battant de porte (5b) ait également atteint la seconde position fermée et **en ce que** l'équipement de verrouillage (8) est en outre réalisé de telle sorte que ce n'est qu'ensuite qu'il peut verrouiller le premier battant de porte (5a) et le second battant de porte (5b).

2. Dispositif de porte de véhicule à deux battants selon la revendication 1, **caractérisé en ce**que le premier équipement d'entraînement (9a) est réalisé séparément du second équipement d'entraînement (9b).

3. Dispositif de porte de véhicule à deux battants selon l'une quelconque des revendications précédentes, **caractérisé en ce**qu'un premier guidage de porte est prévu, qui guide le premier battant de porte (5a) par rapport à une ouverture de porte dans un chambranle, ainsi qu'un second guidage de porte qui guide le second battant de porte (5b) par rapport à une ouverture de porte dans le chambranle.

4. Dispositif de porte de véhicule à deux battants selon l'une quelconque des revendications précédentes, **caractérisé en ce**que
a) le premier battant de porte (5a) est un premier battant de porte coulissante coulissant dans une direction de coulissement (8) et le second battant de porte (5b) est un second battant de porte coulissante coulissant dans la direction de coulissement (8), ou en ce que
a) le premier battant de porte (5a) est un premier battant de porte pivotante coulissante pouvant pivoter dans une direction de pivotement et coulisser dans une direction de coulissement et le second battant de porte (5b) est un second battant de porte coulissante pouvant pivoter dans une direction de pivotement et coulisser dans une direction de coulissement.

5. Dispositif de porte de véhicule à deux battants selon l'une quelconque des revendications précédentes, **caractérisé en ce que** l'équipement de verrouillage (8) est réalisé de telle sorte que le verrouillage du premier battant de porte (5a) dans la première position fermée et le verrouillage du second battant de porte (5b) dans la seconde position fermée intervient seulement par le biais d'un mouvement du premier battant de porte (5a) dans la première position fermée et du second battant de porte (5b) dans la seconde position fermée.

6. Dispositif de porte de véhicule à deux battants selon l'une quelconque des revendications précédentes, **caractérisé en ce que** le préverrouillage est intégré dans l'équipement de verrouillage (8) ou forme une partie intégrante de celui-ci.

7. Dispositif de porte de véhicule à deux battants selon la revendication 6, **caractérisé en ce que** l'équipement de verrouillage (8) est réalisé de telle sorte que le maintien du premier battant de porte (5a) qui a atteint initialement sa position fermée par le premier battant de porte (5a) et le second battant de porte (5b) dans sa position fermée intervient seulement par le biais d'un mouvement du premier battant de porte dans sa première position fermée.

8. Dispositif de porte de véhicule à deux battants selon la revendication 7, **caractérisé en ce que** l'équipement de verrouillage (8) comprend une patte de verrouillage (13), coopérant avec un premier loquet rotatif (11) monté de manière rotative et avec un second loquet rotatif (12) monté de manière rotative, et montée de manière rotative, dans lequel
a) le premier loquet rotatif (11) est précontraint dans une première direction de rotation (18) par le biais de premiers moyens élastiques de loquet rotatif et le second loquet rotatif (12) est précontraint dans une seconde direction de rotation (19) par le biais de deuxièmes moyens élastiques de loquet rotatif, et
b) la patte de verrouillage (13) est précontrainte dans une troisième direction de rotation (20) par le biais de moyens élastiques de patte de verrouillage, et
c) le premier loquet rotatif (11) présente un premier élément à complémentarité de formes de loquet rotatif (21) et un premier élément de verrouillage de loquet rotatif (22) et le second loquet rotatif (12) présente un second élément à complémentarité de formes de loquet rotatif (23) et un second élément de verrouillage de loquet rotatif (24), et
d) le premier battant de porte (5a) est relié à un premier élément à complémentarité de formes de battant de porte (25) et le second battant de porte (5b) est relié à un second élément à complémentarité de formes de battant de porte (26), et
e) la patte de verrouillage (13) présente un premier élément de verrouillage de patte de verrouillage (27) et un second élément de verrouillage de patte de verrouillage (28), dans lequel
f) le premier élément de verrouillage de patte de verrouillage (27) coopère avec le premier élément de verrouillage de loquet rotatif (22) et le second élément de verrouillage de patte de verrouillage (28) coopère avec le second élément de verrouillage de loquet rotatif (24), et
g) le premier élément à complémentarité de formes de battant de porte (25) coopère avec le premier élément à complémentarité de formes de loquet rotatif (21) et le second élément à complémentarité de formes de battant de porte (26) coopère avec le second élément à complémentarité de formes de loquet rotatif (23).

9. Dispositif de fermeture de porte de véhicule à deux battants selon la revendication 8, **caractérisé en ce que** le premier loquet rotatif (11), le second loquet rotatif (12) ainsi que la patte de verrouillage (13) sont réalisés et montés de manière rotative de telle sorte que
a) lorsque le premier battant de porte (5a) formé par le premier battant de porte (5a) et le second battant de porte (5b), l'un battant de porte qui a atteint initialement sa position fermée par le premier battant de porte (5a) et le second battant de porte (5b), et
b) lorsque le premier battant de porte (5a) se déplace dans la première position fermée, le premier élément à complémentarité de formes de battant de porte (25) entre en contact avec le premier élément à complémentarité de formes de loquet rotatif (21) et de ce fait le premier loquet rotatif (11) est tordu contre l'action des premiers moyens élastiques de loquet rotatif dans le sens inverse de la première direction de rotation (18) et de ce fait entre en contact avec la patte de verrouillage (13), qui est ensuite pivotée contre l'action des moyens élastiques de patte de verrouillage dans le sens inverse de la troisième direction de rotation (20), selon lequel d'une part le premier élément à complémentarité de formes de loquet rotatif (21) est pivoté avec le premier élément à complémentarité de formes de battant de porte (25) en mise en prise par complémentarité de formes et d'autre part la patte de verrouillage (13) est pivotée pour ne plus être en contact avec le premier loquet rotatif (11) et ensuite en conséquence de l'action des moyens élastiques de patte de verrouillage est pivotée dans une une position préverrouillée dans la troisième direction de rotation (20), dans laquelle le premier élément de verrouillage de loquet rotatif (22) s'appuie sur l'élément de verrouillage de patte de verrouillage (27) et au moins les moyens élastiques de patte de verrouillage et les premiers moyens élastiques de loquet rotatif précontraignent la patte de verrouillage (13) contre le premier loquer rotatif (11), selon lequel le premier battant de porte (5a) est maintenu par le biais de l'appui du premier élément de verrouillage de loquet rotatif (22) sur le premier élément de verrouillage de patte de verrouillage (27) dans la première position fermée mais aucune mise en prise par complémentarité de formes en particulier totale n'est réalisée entre le premier élément de verrouillage de loquet rotatif (22) et le premier élément de verrouillage de patte de verrouillage (27),
c) et lorsque le second battant de porte (5b) se déplace ensuite dans la seconde position fermée, le second élément à complémentarité de formes de battant de porte (26) entre en contact avec le second élément à complémentarité de forme de loquet rotatif (23) et de ce fait le second loquet rotatif (12) est tordu contre l'action des deuxièmes moyens élastiques de loquet rotatif dans le sens inverse de la seconde direction de rotation (19), selon lequel d'une part le second élément à complémentarité de formes de loquet rotatif (23) entre en contact avec le second élément à complémentarité de formes de battant de porte (26) dans une mise en prise par complémentarité de formes et d'autre part le second loquer rotatif 12) entre en contact avec la patte de verrouillage (13) et celle-ci pivote contre l'action des moyens élastiques de patte de verrouillage dans le sens inverse de la troisième direction de rotation (20) de telle sorte que l'appui du premier élément de verrouillage à loquet rotatif (22) reste sur le premier élément de verrouillage à patte de verrouillage (27) mais la patte de verrouillage (13) est pivotée pour ne plus être en contact avec le second loquet rotatif (12) et la patte de verrouillage (13) à la suite de l'action des moyens élastiques de patte de verrouillage est pivotée dans une position verrouillée dans la troisième direction de rotation (20), dans laquelle aussi bien une mise en prise par complémentarité de formes entre le second élément de verrouillage à patte de verrouillage (28) et le second élément de verrouillage à loquet rotatif (24) qu'une mise en prise par complémentarité de formes entre le premier élément de verrouillage à loquet rotatif 21) et le premier élément de verrouillage à patte de verrouillage (27) est réalisée, dans lequel ensuite
d) dans la position verrouillée de la patte de verrouillage (13) la mise en prise par complémentarité de formes entre le premier élément de verrouillage de loquet rotatif (22) et le premier élément de verrouillage de patte de verrouillage (27) ainsi qu'entre le second élément de verrouillage de patte de verrouillage (28) et le second élément de verrouillage de loquet rotatif (24) est assurée par le biais de l'action des premiers moyens élastiques de loquet rotatif, des deuxièmes moyens élastiques de loquet rotatif et des troisièmes moyens élastiques de patte de verrouillage.

10. Dispositif de porte de véhicule à deux battants selon la revendication 9, **caractérisé en ce que**
a) le premier élément à complémentarité de formes de loquet rotatif (21) est formé par le biais d'une première rainure et le premier élément à complémentarité de formes de loquet rotatif (25) est formé par le biais d'un premier rouleau qui peut être mis en prise par complémentarité de formes avec la première rainure, et/ou **en ce que**
b) le second élément à complémentarité de formes de loquet rotatif (23) est formé par le biais d'une seconde rainure et le second élément à complémentarité de formes de battant de porte (26) est formé par le biais d'un second rouleau qui peut être mis en prise par complémentarité de formes avec la seconde rainure, et/ou **en ce que**
c) le premier élément de verrouillage de loquet rotatif (22) est formé par le biais d'une première saillie et le premier élément de verrouillage de patte de verrouillage (27) est formé par le biais d'un premier évidement qui peut être mis en prise par complémentarité de formes avec la première saillie, et/ou **en ce que**
d) le second élément de verrouillage de loquet rotatif (24) est formé par le biais d'une seconde saillie et le second élément de ferrouillage de patte de verrouillage (28) est formé par le bais d'un second évidement qui peut être mis en prise par complémentarité de formes avec la seconde saillie.

11. Dispositif de porte de véhicule à deux battants selon la revendication 9 ou 10, **caractérisé en ce**qu'un premier équipement de détection (32) est prévu, lequel est réalisé de sorte qu'il génère un signal de verrouillage de battants de porte lorsque le premier battant de porte (5a) est verrouillé dans la première position fermée et le second battant de porte (5b) est verrouillé dans la seconde position fermée et ne génère sinon aucun signal de verrouillage de battants de porte.

12. Dispositif de porte de véhicule à deux battants selon la revendication 11, **caractérisé en ce que** la patte de verrouillage (13) coopère avec le premier équipement de détection de telle sorte que lorsque la patte de verrouillage (13) a adopté la position verrouillée, le signal de verrouillage de battants de porte est généré.

13. Dispositif de porte de véhicule à deux battants selon la revendication 12, **caractérisé en ce que** le premier équipement de détection (32) comprend au moins un interrupteur de fin de course cooprérant avec la patte de verrouillage (13), qui génère le signal de verrouillage de battants de porte lorsque la patte de verrouillage (13) se trouve dans la position verrouillée.

14. Dispositif de porte de véhicule à deux battants selon l'une quelconque des revendications 1 à 7, **caractérisé en ce**qu'un second équipement de détection est prévu, lequel est réalisé de sorte qu'il peut déceler quand le premier battant de porte (5a) se trouve dans la première position fermée et quand le second battant de porte (5b) se trouve dans la seconde position fermée et génère ensuite un signal de fermeture de battants de porte et sinon ne génère aucun signal de verrouillage de battants de porte.

15. Dispositif de porte de véhicule à deux battants selon la revendication 14, **caractérisé en ce**que l'équipement de verrouillage (8) est réalisé de sorte qu'il verrouille d'abord le premier battant de porte (5a) dans la première position fermée sur le signal de position fermée de battant de porte et verrouille le second battant de porte (5b) dans la seconde position fermée et génère ensuite un signal de verrouillage de battants de porte et sinon ne génère aucun signal de verrouillage de battants de porte.

16. Dispositif de porte de véhicule à deux battants selon l'une quelconque des revendications 10 à 13 ou selon la revendication 15, **caractérisé en ce que** le signal de verrouillage de battants de porte représente un signal permettant un trajet ou une poursuite de trajet du véhicule.

17. Dispositif de porte de véhicule à deux battants selon l'une quelconque des revendications 1 à 13, **caractérisé en ce**qu'un actionneur de déverrouillage (30) est prévu, qui met la patte de verrouillage (13) en rotation dans le sens contraire de la troisième direction de rotation (20) de telle sorte que dans la position verrouillée la mise en prise par complémentarité de formes respectivement entre le premier élément de verrouillage de loquet rotatif (22) et le premier élément de verrouillage de patte de verrouillage (27) ainsi qu'entre le second élément de verrouillage de loquet rotatif (24) et le second élément de verrouillage de patte de verrouillage (28) est annulée et ensuite le premier loquet rotatif (11) à la suite de l'action des premiers moyens élastiques de loquet rotatif dans la première direction de rotation (18) est pivoté dans une première position de libération et le second loquet rotatif (12) à la suite de l'action des deuxièmes moyens élastiques de loquet rotatif dans la seconde direction de rotation (19) est pivoté dans une seconde position de libération, dans lequel dans la première position de libération la mise en prise par complémentarité de formes entre le premier élément à complémentarité de formes de loquet rotatif (21) et le premier élément à complémentarité de formes de battant de porte (25) est annulée et dans la seconde position de libération la mise en prise par complémentarité de formes du second élément à complémentarité de formes de loquet rotatif (23) et du second élément à complémentarité de formes de battant de porte (26) est annulée.

18. Véhicule, en particulier véhicule ferroviaire avec au moins un dispositif de porte de véhicule à deux battants (1) selon l'une quelconque des revendications précédentes.
